# EUROPÄISCHE PATENTSCHRIFT

(11) **EP 3 787 898 B1**
(45) Veröffentlichungstag und Bekanntmachung des Hinweises auf die Patenterteilung: **13.04.2022**
(21) Anmeldenummer: 19721266.5
(22) Anmeldetag: 30.04.2019
(51) Int. Cl.: B41F 11/02, B41F 13/10, B42D 15/00

(54) **DRUCKPRODUKT, EIN VERFAHREN ZUM ERZEUGEN EINES DRUCKPRODUKTS, EIN FORMZYLINDER UND EINE DRUCKMASCHINE**
PRINTED PRODUCT, METHOD FOR PRODUCING A PRINTED PRODUCT, FORME CYLINDER AND PRINTING MACHINE
PRODUIT IMPRIMÉ, PROCÉDÉ DE FABRICATION D'UN PRODUIT IMPRIMÉ, CYLINDRE PORTE-CLICHÉS ET MACHINE À IMPRIMER

(30) Priorität: 02.05.2018 DE 102018206734
(43) Veröffentlichungstag der Anmeldung: 10.03.2021
(73) Patentinhaber: Koenig & Bauer AG, 97080 Würzburg (DE)
(72) Erfinder: GUILLEREY, Hervé, 1093 La Conversions (CH)
(74) Vertreter: Koenig & Bauer AG
(86) Internationale Anmeldenummer: PCT/EP2019/061040
(87) Internationale Veröffentlichungsnummer: WO 2019/211272

(56) Entgegenhaltungen:
- EP-A1- 2 772 355
- EP-A2- 1 854 641
- WO-A1-2018/099596
- DE-A1-102013 227 140
- DE-A1-102016 204 547

## Beschreibung

Die Erfindung betrifft ein Druckprodukt gemäß dem Oberbegriff des Anspruches 1, ein Verfahren zum Erzeugen eines Druckprodukts, einen Formzylinder gemäß dem Oberbegriff des Anspruches 12 und eine Druckmaschine.

Im Wertpapierdruck und insbesondere im Banknotendruck ist es üblich, mehrere Nutzen auf einmal zu drucken. Üblicherweise werden dazu Bogen in der Art bedruckt, dass eine Matrix aus Zeilen und Spalten entsteht. Jede Zeile enthält mehrere Nutzen nebeneinander und jede Spalte enthält mehrere Nutzen nebeneinander. Bevorzugt sind diese Nutzen identisch aufgebaut oder unterscheiden sich lediglich bezüglich einer individuellen Seriennummer. Entsprechende Druckformen weisen daher ebenfalls eine Matrix aus Druckformelementen auf, in der sich die Anordnung der zu druckenden Nutzen wiederfindet, insbesondere spiegelverkehrt.

Gerade im Wertpapierdruck werden viele Schritte zum Erzeugen der Nutzen nacheinander ausgeführt und es ist deshalb eine Vielzahl von Druckformen notwendig. Solche Druckformen sind beispielsweise Tiefdruckformen und/oder Siebdruckformen und/oder Flachdruckformen und/oder Offsetdruckformen und/oder Hochdruckformen und/oder Lettersetdruckformen. Beispielsweise kommen für die Herstellung von Exemplaren eines bestimmten Wertpapiers bis zu zwölf Offset- und/oder LettersetDruckformen, bis zu drei oder mehr Tiefdruckformen, bis zu fünf oder mehr Formen für Schablonenzylinder und beispielsweise zumindest eine Siebdruckform zum Einsatz. Die Herstellung solcher Druckformen geht mit entsprechend hohen Kosten einher. Das Einrichten einer oder mehrerer Druckmaschinen und/oder Bearbeitungsmaschinen für den Wechsel in der Produktion von einem bestimmten Wertpapier zu einem anderen ist entsprechend zeitaufwändig und damit kostenintensiv. Beispielsweise kann die Einrichtung einer jeweiligen entsprechenden Druckmaschine mehrere Tage in Anspruch nehmen. Da mit mehreren unterschiedlichen Druckverfahren gearbeitet wird, erhöht sich der Aufwand entsprechend. Da beispielsweise für eine Währung Wertpapiere mit unterschiedlichen Nennwerten produziert werden, erhöht sich der Aufwand auch an dieser Stelle um einen Faktor, der in etwa der Anzahl der unterschiedlichen Nennwerte entspricht.

Je kleiner ein Markt für entsprechende Wertpapiere ist, beispielsweise weil es sich um Banknoten für ein relativ kleines Land handelt, desto ungünstiger wird das Verhältnis von Arbeit und Kosten einerseits und der Anzahl der jährlich zu produzierenden Wertpapiere andererseits.

Durch die WO 03/103962 A1 ist ein Verfahren bekannt, mittels dem eine Herstellung von Tiefruckformen vereinfacht werden kann.

Durch die DE 10 2016 014 230 A1, die der WO2018099596A1 entspricht, welche Stand der Technik nach Artikel 54(3) EPÜ ist, ist ein Druckprodukt und ein entsprechendes Verfahren zum Erzeugen eines Druckprodukts bekannt, wobei Substrat des Druckprodukts mit mehreren Spalten von Nutzen bedruckt ist und wobei jede Spalte mit einem individuellen Sicherheitsfaden versehen ist und dadurch eine eigene Spaltenkategorie bildet und wobei die Nutzen ansonsten über sämtliche Spalten gleich sind.

Durch die US 6 263 790 B1 ist eine Vorrichtung bekannt, mittels der von zwei Bändern stammende Sicherheitsmerkmale in insgesamt vier Spalten auf ein Substrat übertragen werden.

Durch die DE 40 07 130 C1 ist es bekannt, Farbübertragungswalzen so auszubilden, dass sie in unterschiedlichen Bereichen ihrer Mantelflächen unterschiedlich große Aufnahmekapazitäten für Farbe aufweisen.

Durch die DE 10 2013 227 140 A1 ist ein Verfahren zur Herstellung eines Druckprodukts und ein Druckprodukt bekannt, dessen Substrat mit mehreren Spalten von Nutzen bedruckt ist, in denen jeweils mehrere Nutzen angeordnet sind, wobei jeder Nutzen als eine jeweilige Vorstufe eines Wertpapiers ausgebildet ist und wobei sämtliche Nutzen einer jeweiligen Spalte untereinander gleich ausgestaltet sind und wobei jede der Spalten einer von mehreren Spaltenkategorien zugeordnet ist und wobei das Druckprodukt zumindest zwei Spalten aufweist, die unterschiedlichen Spaltenkategorien zugeordnet sind Der Erfindung liegt die Aufgabe zugrunde, ein Druckprodukt, ein Verfahren zum Erzeugen eines Druckprodukts, einen Formzylinder und eine Druckmaschine zu schaffen.

Die Aufgabe wird erfindungsgemäß durch die Merkmale des Anspruches 1 und die Merkmale des Anspruches 6 und die Merkmale des Anspruches 12 und die Merkmale des Anspruches 14 gelöst.

Ein Druckprodukt liegt beispielsweise in Form eines bedruckten Bogens oder einer bedruckten Bahn vor. Das Druckprodukt ist beispielsweise zumindest ein Wertpapier, bevorzugt jedoch eine Vorstufe zumindest eines und weiter bevorzugt einer Vielzahl von Wertpapieren und weist bevorzugt zumindest einen und weiter bevorzugt mehrere Nutzen auf. Bevorzugt werden aus dem Druckprodukt später einzelne Wertpapiere erzeugt, indem die Nutzen insbesondere durch zumindest einen Vereinzelungsvorgang oder Schneidvorgang voneinander getrennt werden.

In einer alternativen oder zusätzlichen Weiterbildung zeichnet sich das Druckprodukt bevorzugt dadurch aus, dass ein Substrat des Druckprodukts mit mehreren Spalten von Nutzen bedruckt ist, in denen jeweils mehrere Nutzen angeordnet sind, insbesondere längs einer Transportrichtung des Substrats nacheinander. Die Transportrichtung ist bevorzugt diejenige Richtung, in der sich das Substrat während zumindest eines Druckvorgangs bewegt. Nutzen einer jeweiligen Spalte passieren also unterschiedliche Orte nacheinander.

In einer alternativen oder zusätzlichen Weiterbildung zeichnet sich das Druckprodukt bevorzugt dadurch aus, dass mehrere der Nutzen als eine jeweilige Vorstufe eines Wertpapiers, insbesondere einer Banknote ausgebildet sind und/oder dass jeder der Nutzen als eine jeweilige Vorstufe eines Wertpapiers, insbesondere einer Banknote ausgebildet ist.

In einer alternativen oder zusätzlichen Weiterbildung zeichnet sich das Druckprodukt bevorzugt dadurch aus, dass mehrere und/oder weiter bevorzugt sämtliche Nutzen einer jeweiligen Spalte untereinander gleich ausgestaltet. Unter einer gleichen Ausgestaltung ist dabei insbesondere zumindest ein identisches Druckmotiv, eine selbe Anordnung und Ausbildung von Sicherheitsmerkmalen und identische Materialeigenschaften des Substrats zu verstehen.

In einer alternativen oder zusätzlichen Weiterbildung zeichnet sich das Druckprodukt bevorzugt dadurch aus, dass jede der Spalten einer von mehreren Spaltenkategorien zugeordnet ist und dass das Druckprodukt zumindest zwei Spalten aufweist, die unterschiedlichen Spaltenkategorien zugeordnet sind und dass sich Nutzen in Spalten einer jeweiligen Spaltenkategorie von Nutzen in Spalten jeder anderen Spaltenkategorie in zumindest einem Nennwert unterscheiden oder in zumindest einem Nennwert und in zumindest einem Sicherheitsmerkmal unterscheiden. Dabei soll bevorzugt das Druckbild oder Erscheinungsbild des Nutzens insgesamt auch als Sicherheitsmerkmal im allgemeinen Sinn gelten. Die Nutzen stellen bevorzugt eine Gruppe von Nutzen dar, deren jeweilige Designs miteinander interagieren, insbesondere indem einzelne Sicherheitsmerkmale von einem Nutzen auf einen benachbarten Nutzen übergehend erzeugt werden, bevor ein Vereinzelungsvorgang stattfindet.

Bevorzugt wird ein Verfahren zum Erzeugen zumindest eines Druckprodukts, wobei das Druckprodukt beispielsweise zumindest ein Wertpapier ist aber weiter bevorzugt eine Vorstufe zumindest eines und weiter bevorzugt einer Vielzahl von Wertpapieren ist und bevorzugt zumindest einen und weiter bevorzugt mehrere Nutzen aufweist.

In einer alternativen oder zusätzlichen Weiterbildung zeichnet sich das Verfahren bevorzugt dadurch aus, dass in zumindest einen Druckvorgang zumindest ein Substrat mittels zumindest einer Druckeinrichtung bedruckt wird, wobei das Substrat beispielsweise als Bahn oder weiter bevorzugt als Bogen ausgebildet ist.

In einer alternativen oder zusätzlichen Weiterbildung zeichnet sich das Verfahren bevorzugt dadurch aus, dass auf dem zumindest einen Substrat zumindest zwei Spalten von Nutzen erzeugt werden und zumindest zwei dieser Spalten unterschiedlichen Spaltenkategorien zugeordnet sind. Weiter bevorzugt werden zumindest drei Spalten erzeugt, noch weiter bevorzugt zumindest vier Spalten und noch weiter bevorzugt zumindest fünf Spalten. Beispielsweise weist der Bogen zumindest zwei unterschiedliche Spaltenkategorien auf, bevorzugt zumindest drei unterschiedliche Spaltenkategorien.

In einer alternativen oder zusätzlichen Weiterbildung zeichnet sich das Verfahren bevorzugt dadurch aus, dass in jeder dieser Spalten jeweils mehrere insbesondere längs der Transportrichtung des Substrats nacheinander angeordnete Nutzen erzeugt werden und mehrere oder bevorzugt sämtliche Nutzen einer jeweiligen Spalte untereinander gleich ausgestaltet sind.

In einer alternativen oder zusätzlichen Weiterbildung zeichnet sich das Verfahren bevorzugt dadurch aus, dass mehrere der Nutzen als eine jeweilige Vorstufe eines Wertpapiers, insbesondere einer Banknote ausgebildet sind und/oder dass jeder der Nutzen als eine jeweilige Vorstufe eines Wertpapiers, insbesondere einer Banknote ausgebildet ist.

In einer alternativen oder zusätzlichen Weiterbildung zeichnet sich das Verfahren bevorzugt dadurch aus, dass Nutzen in Spalten einer jeweiligen Spaltenkategorie mit zumindest einem anderen Nennwert erzeugt werden, als Nutzen in Spalten jeder anderen Spaltenkategorie und/oder dass Nutzen in Spalten einer jeweiligen Spaltenkategorie mit zumindest einem anderen Nennwert und zumindest einem anderen Sicherheitsmerkmal erzeugt werden, als Nutzen in Spalten jeder anderen Spaltenkategorie.

Die mit der Erfindung erzielbaren Vorteile bestehen insbesondere darin, dass durch Anordnung unterschiedlicher Nutzen und/oder unterschiedlicher Spaltenkategorien auf einem selben Substrat die Erzeugungskosten insbesondere bei kleinen Auflagen erheblich gesenkt werden können. Beispielsweise sind weniger Druckformen notwendig, wenn mit einer selben Druckform gleichzeitig unterschiedliche Wertpapiere und/oder Banknoten erzeugt werden können. Außerdem müssen weniger oft die entsprechenden Druckmaschinen neu eingerichtet werden, was den entsprechenden Zeitaufwand reduziert. Bereits durch nur zwei unterschiedliche Spaltenkategorien je Druckform lässt sich die Anzahl der notwendigen Druckformen und die Einrichtungszeit halbieren.

Banknoten einer jeweiligen Serie lassen sich bezüglich ihres jeweiligen Nennwerts in unterschiedliche Nennwertkategorien einteilen, beispielsweise niedrig, mittel und hoch oder nur niedrig und hoch. Oftmals haben Banknoten gleicher Nennwertkategorien relativ ähnliche Konzepte von Sicherheitsmerkmalen. So sind Banknoten aus der Nennwertkategorie mit hohem Nennwert gegebenenfalls mit mehr und/oder aufwändigeren Sicherheitsmerkmalen ausgestattet als Banknoten aus der Nennwertkategorie mit niedrigem Nennwert. Auch ist eine Lage von ähnlichen Sicherheitsmerkmalen bei Banknoten einer gleichen Nennwertkategorie oft ähnlich. Banknoten gleicher Nennwertkategorien lassen sich dann besonders gut auf einem gemeinsamen Substrat erzeugen.

Ausführungsbeispiele der Erfindung sind in den Zeichnungen dargestellt und werden im Folgenden näher beschrieben.

Es zeigen:
- Fig. 1: eine schematische Darstellung eines Druckprodukts mit jeweiligen Nutzen in Spalten unterschiedlicher Spaltenkategorien, die sich durch substratbezogene Sicherheitsmerkmale unterscheiden, wobei zur Verdeutlichung Sicherheitsfäden teilweise zusätzlich vergrößert dargestellt sind;
- Fig. 2: eine schematische Darstellung eines Druckprodukts mit jeweiligen Nutzen in Spalten unterschiedlicher Spaltenkategorien, die sich durch Hintergrundbilder und/oder Guillochen und/oder Bildelemente unterscheiden;
- Fig. 3a: eine schematische Darstellung eines Druckprodukts mit jeweiligen Nutzen in Spalten unterschiedlicher Spaltenkategorien, die am Rand frei von Druckbildern sind;
- Fig. 3b: eine schematische Darstellung eines Druckprodukts mit jeweiligen Nutzen in Spalten unterschiedlicher Spaltenkategorien mit einheitlicher Randgestaltung;
- Fig. 4: eine schematische Darstellung einer Guilloche;
- Fig. 5a: eine schematische Darstellung zweier Nutzen mit Druckbild aus einem metameren Farbenpaar bei Betrachtung unter sichtbaren Licht;
- Fig. 5b: eine schematische Darstellung zweier Nutzen mit Druckbild aus einem metameren Farbenpaar gemäß Fig. 5a bei Betrachtung unter Infrarotlicht;
- Fig. 6: eine schematische Darstellung eines Druckprodukts mit jeweiligen Nutzen in Spalten unterschiedlicher Spaltenkategorien mit angepassten Randmarkierungen;
- Fig. 7: eine schematische Darstellung eines Druckprodukts mit jeweiligen Nutzen in Spalten unterschiedlicher Spaltenkategorien mit jeweiligem Tiefdruckbereich mit unterschiedlichen Farbmengen pro Fläche;
- Fig. 8: eine schematische Darstellung eines Druckprodukts mit jeweiligen Nutzen in Spalten unterschiedlicher Spaltenkategorien, die sich durch Farbwechsel-Bildelemente unterscheiden.

Bevorzugt wird ein Druckprodukt 01, das bevorzugt zumindest ein Substrat 02 aufweist. Das zumindest eine Substrat 02 ist beispielsweise ein baumwollbasiertes Substrat 02 und/oder besteht beispielsweise aus Papier und/oder zumindest einem Polymer. Das zumindest eine Substrat 02 ist beispielsweise ein Bogen 02 oder eine Bahn 02, insbesondere Substratbahn 02. Das Druckprodukt 01 liegt beispielsweise in Form eines bedruckten Bogens 02 oder einer bedruckten Bahn 02 vor. Das Druckprodukt 01 ist beispielsweise zumindest ein Wertpapier, bevorzugt jedoch eine Vorstufe zumindest eines und weiter bevorzugt einer Vielzahl von Wertpapieren und weist bevorzugt zumindest einen und weiter bevorzugt mehrere Nutzen auf. Bevorzugt werden aus dem Druckprodukt 01 später einzelne Wertpapiere erzeugt, indem die Nutzen insbesondere durch zumindest einen Vereinzelungsvorgang oder Schneidvorgang voneinander getrennt werden. Das Substrat 02 ist bevorzugt bereits vorab mit substratbezogenen Sicherheitsmerkmalen 11.1; 11.2; 11.3; 12.1; 12.2; 12.3 ausgestattet und wird bevorzugt mit nachträglichen Sicherheitsmerkmalen 16; 17; 18; 19, 26; 27; 28; 29, 31, 32, 33; 38; 39; 41; 42 versehen.

In einer alternativen oder zusätzlichen Weiterbildung zeichnet sich das Druckprodukt 01 bevorzugt dadurch aus, dass das Substrat 02 des Druckprodukts 01 mit mehreren Spalten 03.1; 03.2; 03.3; 03.4; 03.5 von Nutzen 07; 08; 09 bedruckt ist, in denen jeweils mehrere Nutzen 07; 08; 09 insbesondere längs einer Transportrichtung T des Substrats 02 nacheinander angeordnet sind. In einer alternativen oder zusätzlichen Weiterbildung zeichnet sich das Druckprodukt 01 bevorzugt dadurch aus, dass mehrere Nutzen 07; 08; 09 als eine jeweilige Vorstufe eines Wertpapiers, insbesondere einer Banknote ausgebildet sind und/oder dass jeder Nutzen 07; 08; 09 als eine jeweilige Vorstufe eines Wertpapiers, insbesondere einer Banknote ausgebildet ist.

In einer alternativen oder zusätzlichen Weiterbildung zeichnet sich das Druckprodukt 01 bevorzugt dadurch aus, dass mehrere Nutzen 07; 08; 09 einer jeweiligen Spalte 03.1; 03.2; 03.3; 03.4; 03.5 untereinander gleich ausgestaltet sind und/oder dass sämtliche Nutzen 07; 08; 09 einer jeweiligen Spalte 03.1; 03.2; 03.3; 03.4; 03.5 untereinander gleich ausgestaltet. Unter einer gleichen Ausgestaltung ist dabei insbesondere zumindest ein identisches Druckmotiv, eine selbe Anordnung und Ausbildung von Sicherheitsmerkmalen 11.1; 11.2; 11.3; 12.1; 12.2; 12.3; 16; 17; 18; 19, 26; 27; 28; 29, 31, 32, 33; 38; 39; 41; 42 und identische Materialeigenschaften des Substrats 02 zu verstehen.

In einer alternativen oder zusätzlichen Weiterbildung zeichnet sich das Druckprodukt 01 bevorzugt dadurch aus, dass jede der Spalten 03.1; 03.2; 03.3; 03.4; 03.5 einer von mehreren Spaltenkategorien 04.1; 04.2; 04.3 zugeordnet ist und dass das Druckprodukt 01 zumindest zwei Spalten 03.1; 03.2; 03.3; 03.4; 03.5 aufweist, die unterschiedlichen Spaltenkategorien 04.1; 04.2; 04.3 zugeordnet sind. In einer alternativen oder zusätzlichen Weiterbildung zeichnet sich das Druckprodukt 01 bevorzugt dadurch aus, dass sich Nutzen 07; 08; 09 in Spalten 03.1; 03.2; 03.3; 03.4; 03.5 einer jeweiligen Spaltenkategorie 04.1; 04.2; 04.3 von Nutzen 07; 08; 09 in Spalten 03.1; 03.2; 03.3; 03.4; 03.5 jeder anderen Spaltenkategorie 04.1; 04.2; 04.3 in zumindest einem Nennwert unterschieden oder in zumindest einem Nennwert und in zumindest einem Sicherheitsmerkmal 11.1; 11.2; 11.3; 12.1; 12.2; 12.3; 16; 17; 18; 19, 26; 27; 28; 29, 31, 32, 33; 38; 39; 41; 42 unterscheiden. Dabei soll bevorzugt das Druckbild oder Erscheinungsbild des jeweiligen Nutzens 07; 08; 09 insgesamt auch als Sicherheitsmerkmal 11.1; 11.2; 11.3; 12.1; 12.2; 12.3; 16; 17; 18; 19, 26; 27; 28; 29, 31, 32, 33; 38; 39; 41; 42 im allgemeinen Sinn gelten.

In einer alternativen oder zusätzlichen Weiterbildung zeichnet sich das Druckprodukt 01 bevorzugt dadurch aus, dass das Druckprodukt 01 zumindest zwei Spalten 03.1; 03.2; 03.3; 03.4; 03.5 aufweist, die einer gleichen Spaltenkategorie 04.1; 04.2; 04.3 zugeordnet sind. In einer alternativen oder zusätzlichen Weiterbildung zeichnet sich das Druckprodukt 01 bevorzugt dadurch aus, dass das Druckprodukt 01 zumindest zwei Paare von Spalten 03.1; 03.2; 03.3; 03.4; 03.5 aufweist, die jeweils einer gleichen Spaltenkategorie 04.1; 04.2; 04.3 zugeordnet sind.

Bevorzugt wird außerdem ein Verfahren zum Erzeugen des zumindest einen Druckprodukts 01. Dabei wird bevorzugt in zumindest einen Druckvorgang das zumindest eine Substrat 02, insbesondere der zumindest eine Bogen 02 mittels zumindest einer Druckeinrichtung bedruckt. Weiter bevorzugt werden auf dem zumindest einen Substrat 02 zumindest zwei Spalten 03.1; 03.2; 03.3; 03.4; 03.5 von Nutzen 07; 08; 09 erzeugt und sind zumindest zwei dieser Spalten 03.1; 03.2; 03.3; 03.4; 03.5 unterschiedlichen Spaltenkategorien 04.1; 04.2; 04.3 zugeordnet. In einer alternativen oder zusätzlichen Weiterbildung zeichnet sich das Verfahren bevorzugt dadurch aus, dass in jeder dieser Spalten 03.1; 03.2; 03.3; 03.4; 03.5 jeweils mehrere insbesondere längs einer Transportrichtung T des Substrats 01 nacheinander angeordnete Nutzen 07; 08; 09 erzeugt werden. Weiter bevorzugt sind mehrere und noch weiter bevorzugt sämtliche Nutzen 07; 08; 09 einer jeweiligen Spalte 03.1; 03.2; 03.3; 03.4; 03.5 untereinander gleich ausgestaltet. Beispielsweise sind mehrere Nutzen 07; 08; 09 als eine jeweilige Vorstufe eines Wertpapiers, insbesondere einer Banknote ausgebildet. Bevorzugt ist jeder Nutzen 07; 08; 09 als eine jeweilige Vorstufe eines Wertpapiers, insbesondere einer Banknote ausgebildet. Bevorzugt werden Nutzen 07; 08; 09 in Spalten 03.1; 03.2; 03.3; 03.4; 03.5 einer jeweiligen Spaltenkategorie 04.1; 04.2; 04.3 mit zumindest einem anderen Nennwert und/oder zumindest einem anderen Sicherheitsmerkmal 11.1; 11.2; 11.3; 12.1; 12.2; 12.3; 16; 17; 18; 19, 26; 27; 28; 29, 31, 32, 33; 38; 39; 41; 42 erzeugt, als Nutzen 07; 08; 09 in Spalten 03.1; 03.2; 03.3; 03.4; 03.5 jeder anderen Spaltenkategorie 04.1; 04.2; 04.3.

In einer alternativen oder zusätzlichen Weiterbildung zeichnet sich das Verfahren bevorzugt dadurch aus, dass auf dem zumindest einen Substrat 02 zumindest drei Spalten 03.1; 03.2; 03.3; 03.4; 03.5 von Nutzen 07; 08; 09 erzeugt werden und zumindest zwei dieser Spalten 03.1; 03.2; 03.3; 03.4; 03.5 einer selben Spaltenkategorien 04.1; 04.2; 04.3 zugeordnet sind. In einer alternativen oder zusätzlichen Weiterbildung zeichnet sich das Verfahren bevorzugt dadurch aus, dass zumindest vier Spalten 03.1; 03.2; 03.3; 03.4; 03.5 von Nutzen 07; 08; 09 erzeugt werden und zumindest zwei dieser Spalten 03.1; 03.2; 03.3; 03.4; 03.5 einer selben Spaltenkategorien 04.1; 04.2; 04.3 zugeordnet sind und zumindest zwei andere dieser Spalten 03.1; 03.2; 03.3; 03.4; 03.5 einer anderen, aber für diese zwei anderen Spalten 03.1; 03.2; 03.3; 03.4; 03.5 selben Spaltenkategorien 04.1; 04.2; 04.3 zugeordnet sind.

In einer alternativen oder zusätzlichen Weiterbildung zeichnet sich das Verfahren bevorzugt dadurch aus, dass als Substrat 02 ein Substrat 02 verwendet wird, das bereits vor dem Bedrucken zumindest ein Sicherheitsmerkmal 11.1; 11.2; 11.3; 12.1; 12.2; 12.3 und bevorzugt mehrere Sicherheitsmerkmale 11.1; 11.2; 11.3; 12.1; 12.2; 12.3 und weiter bevorzugt zumindest ein Sicherheitsmerkmal 11.1; 11.2; 11.3; 12.1; 12.2; 12.3 je vorgesehenem Nutzen 07; 08; 09 und weiter bevorzugt mehrere Sicherheitsmerkmale 11.1; 11.2; 11.3; 12.1; 12.2; 12.3 je vorgesehenem Nutzen 07; 08; 09 aufweist. Solche Sicherheitsmerkmale 11.1; 11.2; 11.3; 12.1; 12.2; 12.3 sind bevorzugt substratbezogene Sicherheitsmerkmale 11.1; 11.2; 11.3; 12.1; 12.2; 12.3. Die substratbezogenen Sicherheitsmerkmale 11.1; 11.2; 11.3; 12.1; 12.2; 12.3 lassen sich in einfacher Weise bereits bei der Herstellung des Substrats 02 passend platzieren.

In einer alternativen oder zusätzlichen Weiterbildung zeichnet sich das Druckprodukt 01 bevorzugt dadurch aus, dass Nutzen 07; 08; 09 zumindest einer auf dem Druckprodukt 01 vertretenen Spaltenkategorie 04.1; 04.2; 04.3 zumindest ein erstes substratbezogenes Sicherheitsmerkmal 11.1; 11.2; 11.3; 12.1; 12.2; 12.3 aufweisen und weiter bevorzugt dass Nutzen 07; 08; 09 zumindest einer anderen auf dem Druckprodukt 01 vertretenen Spaltenkategorie 04.1; 04.2; 04.3 entweder kein substratbezogenes Sicherheitsmerkmal 11.1; 11.2; 11.3; 12.1; 12.2; 12.3 aufweisen oder zumindest ein anders gestaltetes substratbezogenes Sicherheitsmerkmal 11.1; 11.2; 11.3; 12.1; 12.2; 12.3 aufweisen, das Nutzen 07; 08; 09 der ersten Spaltenkategorie 04.1; 04.2; 04.3 nicht aufweisen oder zumindest ein substratbezogenes Sicherheitsmerkmal 11.1; 11.2; 11.3; 12.1; 12.2; 12.3 an einer anderen Stelle aufweisen, als Nutzen 07; 08; 09 der ersten Spaltenkategorie 04.1; 04.2; 04.3. Unter einem substratbezogenen Sicherheitsmerkmal 11.1; 11.2; 11.3; 12.1; 12.2; 12.3 ist dabei insbesondere ein jeweiliges Sicherheitsmerkmal 11.1; 11.2; 11.3; 12.1; 12.2; 12.3 zu verstehen, das das Substrat 02 bereits aufweist, bevor ein Bedrucken oder ein Auftragen zumindest eines nachträglichen Sicherheitsmerkmals 16; 17; 18; 19, 26; 27; 28; 29, 31, 32, 33; 38; 39; 41; 42 stattfindet, insbesondere zumindest ein Wasserzeichen 11.1; 11.2; 11.3 und/oder zumindest ein Sicherheitsfaden 11.1; 11.2; 11.3 und/oder zumindest ein Sicherheitsfenster. Eine solche Stelle ist insbesondere durch ihre Lage bezüglich einer zu der Transportrichtung T orthogonalen Querrichtung A und/oder ihre Lage bezüglich der Transportrichtung T festgelegt.

In einer alternativen oder zusätzlichen Weiterbildung zeichnet sich das Verfahren bevorzugt dadurch aus, dass als das zumindest eine Substrat 02 zumindest ein Substrat 02 verwendet wird, das vor dem zumindest einen Druckvorgang für zumindest eine einer ersten Spaltenkategorie 04.1; 04.2; 04.3 zugeordnete Spalte 03.1; 03.2; 03.3; 03.4; 03.5 zumindest ein substratbezogenes Sicherheitsmerkmal 11.1; 11.2; 11.3; 12.1; 12.2; 12.3 je Nutzen 07; 08; 09 aufweist, und das weiter bevorzugt vor dem zumindest einen Druckvorgang für zumindest eine einer anderen Spaltenkategorie 04.1; 04.2; 04.3 zugeordnete Spalte 03.1; 03.2; 03.3; 03.4; 03.5 entweder kein substratbezogenes Sicherheitsmerkmal 11.1; 11.2; 11.3; 12.1; 12.2; 12.3 aufweist oder zumindest ein anders gestaltetes substratbezogenes Sicherheitsmerkmal 11.1; 11.2; 11.3; 12.1; 12.2; 12.3 je Nutzen 07; 08; 09 aufweist, das es für Spalten 03.1; 03.2; 03.3; 03.4; 03.5 der ersten Spaltenkategorie 04.1; 04.2; 04.3 nicht aufweist oder zumindest ein substratbezogenes Sicherheitsmerkmal 11.1; 11.2; 11.3; 12.1; 12.2; 12.3 an einer anderen Stelle aufweist, als für Nutzen 07; 08; 09 der ersten Spaltenkategorie 04.1; 04.2; 04.3. Dadurch ist beispielsweise bereits vor jedem Druckvorgang festgelegt, an welcher Stelle einmal welche Art von Nutzen 07; 08; 09 liegen wird bzw. welcher Spaltenkategorie 04.1; 04.2; 04.3 eine jeweilige Spalte 03.1; 03.2; 03.3; 03.4; 03.5 angehören wird.

In einer alternativen oder zusätzlichen Weiterbildung zeichnet sich das Druckprodukt 01 bevorzugt dadurch aus, dass Nutzen 07; 08; 09 zumindest einer auf dem Druckprodukt 01 vertretenen Spaltenkategorie 04.1; 04.2; 04.3 zumindest ein erstes Wasserzeichen 11.1; 11.2; 11.3 aufweisen und weiter bevorzugt dass Nutzen 07; 08; 09 zumindest einer anderen auf dem Druckprodukt 01 vertretenen Spaltenkategorie 04.1; 04.2; 04.3 entweder kein Wasserzeichen 11.1; 11.2; 11.3 aufweisen oder zumindest ein anders gestaltetes Wasserzeichen 11.1; 11.2; 11.3 aufweisen, das Nutzen 07; 08; 09 der ersten Spaltenkategorie 04.1; 04.2; 04.3 nicht aufweisen oder zumindest ein Wasserzeichen 11.1; 11.2; 11.3 an einer anderen Stelle aufweisen, als Nutzen 07; 08; 09 der ersten Spaltenkategorie 04.1; 04.2; 04.3. Unter einem Wasserzeichen 11.1; 11.2; 11.3 ist dabei insbesondere auch ein Elektrotypen-Wasserzeichen 11.1; 11.2; 11.3 zu verstehen. Unter einem Wasserzeichen ist insbesondere auch ein entsprechendes Sicherheitsmerkmal eines Polymer-Substrats 02 zu verstehen, das auch "shadow image" oder "Schattenbild" genannt wird. Jedes Wasserzeichen 11.1; 11.2; 11.3 ist bevorzugt ein substratbezogenes Sicherheitsmerkmal 11.1; 11.2; 11.3.

In einer alternativen oder zusätzlichen Weiterbildung zeichnet sich das Verfahren bevorzugt dadurch aus, dass als das zumindest eine Substrat 02 zumindest ein Substrat 02 verwendet wird, das vor dem zumindest einen Druckvorgang für zumindest eine einer ersten Spaltenkategorie 04.1; 04.2; 04.3 zugeordnete Spalte 03.1; 03.2; 03.3; 03.4; 03.5 zumindest ein Wasserzeichen 11.1; 11.2; 11.3 je Nutzen 07; 08; 09 aufweist, und das weiter bevorzugt vor dem zumindest einen Druckvorgang für zumindest eine einer anderen Spaltenkategorie 04.1; 04.2; 04.3 zugeordnete Spalte 03.1; 03.2; 03.3; 03.4; 03.5 entweder kein Wasserzeichen 11.1; 11.2; 11.3 aufweist oder zumindest ein anders gestaltetes Wasserzeichen 11.1; 11.2; 11.3 je Nutzen 07; 08; 09 aufweist, das es für Spalten 03.1; 03.2; 03.3; 03.4; 03.5 der ersten Spaltenkategorie 04.1; 04.2; 04.3 nicht aufweist oder zumindest ein Wasserzeichen 11.1; 11.2; 11.3 an einer anderen Stelle aufweist, als für Nutzen 07; 08; 09 der ersten Spaltenkategorie 04.1; 04.2; 04.3.

In einer alternativen oder zusätzlichen Weiterbildung zeichnet sich das Druckprodukt 01 bevorzugt dadurch aus, dass Nutzen 07; 08; 09 zumindest einer auf dem Druckprodukt 01 vertretenen Spaltenkategorie 04.1; 04.2; 04.3 zumindest einen ersten Sicherheitsfaden 12.1; 12.2; 12.3 aufweisen und weiter bevorzugt dass Nutzen 07; 08; 09 zumindest einer anderen auf dem Druckprodukt 01 vertretenen Spaltenkategorie 04.1; 04.2; 04.3 entweder keinen Sicherheitsfaden 12.1; 12.2; 12.3 aufweisen oder zumindest einen anders gestalteten Sicherheitsfaden 12.1; 12.2; 12.3 aufweisen, den Nutzen 07; 08; 09 der ersten Spaltenkategorie 04.1; 04.2; 04.3 nicht aufweisen oder zumindest einen Sicherheitsfaden 12.1; 12.2; 12.3 an einer anderen Stelle aufweisen, als Nutzen 07; 08; 09 der ersten Spaltenkategorie 04.1; 04.2; 04.3. Jeder Sicherheitsfaden 12.1; 12.2; 12.3 ist bevorzugt ein substratbezogenes Sicherheitsmerkmal 12.1; 12.2; 12.3.

In einer alternativen oder zusätzlichen Weiterbildung zeichnet sich das Verfahren bevorzugt dadurch aus, dass als das zumindest eine Substrat 02 zumindest ein Substrat 02 verwendet wird, das vor dem zumindest einen Druckvorgang für zumindest eine einer ersten Spaltenkategorie 04.1; 04.2; 04.3 zugeordnete Spalte 03.1; 03.2; 03.3; 03.4; 03.5 zumindest einen Sicherheitsfaden 12.1; 12.2; 12.3 aufweist, und das weiter bevorzugt vor dem zumindest einen Druckvorgang für zumindest eine einer anderen Spaltenkategorie 04.1; 04.2; 04.3 zugeordnete Spalte 03.1; 03.2; 03.3; 03.4; 03.5 entweder keinen Sicherheitsfaden 12.1; 12.2; 12.3 aufweist oder zumindest einen anders gestalteten Sicherheitsfaden 12.1; 12.2; 12.3 aufweist, das es für Spalten 03.1; 03.2; 03.3; 03.4; 03.5 der ersten Spaltenkategorie 04.1; 04.2; 04.3 nicht aufweist oder zumindest einen Sicherheitsfaden 12.1; 12.2; 12.3 an einer anderen Stelle aufweist, als für Nutzen 07; 08; 09 der ersten Spaltenkategorie 04.1; 04.2; 04.3.

In einer alternativen oder zusätzlichen Weiterbildung zeichnet sich das Druckprodukt 01 bevorzugt dadurch aus, dass Nutzen 07; 08; 09 zumindest einer auf dem Druckprodukt 01 vertretenen Spaltenkategorie 04.1; 04.2; 04.3 zumindest ein erstes Sicherheitsfenster aufweisen und weiter bevorzugt dass Nutzen 07; 08; 09 zumindest einer anderen auf dem Druckprodukt 01 vertretenen Spaltenkategorie 04.1; 04.2; 04.3 entweder kein Sicherheitsfenster aufweisen oder zumindest ein anders gestaltetes Sicherheitsfenster aufweisen, das Nutzen 07; 08; 09 der ersten Spaltenkategorie 04.1; 04.2; 04.3 nicht aufweisen oder zumindest ein Sicherheitsfenster an einer anderen Stelle aufweisen, als Nutzen 07; 08; 09 der ersten Spaltenkategorie 04.1; 04.2; 04.3. Dies trifft insbesondere bevorzugt auf zumindest ein Polymer-Substrat 02 zu. Jedes Sicherheitsfenster ist bevorzugt ein substratbezogenes Sicherheitsmerkmal.

In einer alternativen oder zusätzlichen Weiterbildung zeichnet sich das Verfahren bevorzugt dadurch aus, dass als das zumindest eine Substrat 02 zumindest ein Substrat 02 verwendet wird, das vor dem zumindest einen Druckvorgang für zumindest eine einer ersten Spaltenkategorie 04.1; 04.2; 04.3 zugeordnete Spalte 03.1; 03.2; 03.3; 03.4; 03.5 zumindest ein Sicherheitsfenster aufweist, und das weiter bevorzugt vor dem zumindest einen Druckvorgang für zumindest eine einer anderen Spaltenkategorie 04.1; 04.2; 04.3 zugeordnete Spalte 03.1; 03.2; 03.3; 03.4; 03.5 entweder kein Sicherheitsfenster aufweist oder zumindest ein anders gestaltetes Sicherheitsfenster aufweist, das es für Spalten 03.1; 03.2; 03.3; 03.4; 03.5 der ersten Spaltenkategorie 04.1; 04.2; 04.3 nicht aufweist oder zumindest ein Sicherheitsfenster an einer anderen Stelle aufweist, als für Nutzen 07; 08; 09 der ersten Spaltenkategorie 04.1; 04.2; 04.3. Dies trifft insbesondere bevorzugt auf zumindest ein Polymer-Substrat 02 zu.

In einer alternativen oder zusätzlichen Weiterbildung zeichnet sich das Verfahren bevorzugt dadurch aus, dass eine Mehrzahl von Sicherheitsmerkmalen 16; 17; 18; 19, 26; 27; 28; 29, 31, 32, 33; 38; 39; 41; 42 auf das Substrat 02 aufgebracht wird, insbesondere je Spalte 03.1; 03.2; 03.3; 03.4; 03.5 zumindest ein Sicherheitsmerkmal 16; 17; 18; 19, 26; 27; 28; 29, 31, 32, 33; 38; 39; 41; 42 und weiter bevorzugt je Spalte 03.1; 03.2; 03.3; 03.4; 03.5 zumindest ein Sicherheitsmerkmal 16; 17; 18; 19, 26; 27; 28; 29, 31, 32, 33; 38; 39; 41; 42, das in anderen Spalten 03.1; 03.2; 03.3; 03.4; 03.5 nicht aufgebracht wird.

In einer alternativen oder zusätzlichen Weiterbildung zeichnet sich das Druckprodukt 01 bevorzugt dadurch aus, dass Nutzen 07; 08; 09 zumindest einer ersten auf dem Druckprodukt 01 vertretenen Spaltenkategorie 04.1; 04.2; 04.3 zumindest ein erstes Sicherheitsmerkmal 16; 17; 18; 19, 26; 27; 28; 29, 31, 32, 33; 38; 39; 41; 42 aufweisen, das insbesondere nachträglich, also nach Herstellung der Substrats 02 an sich, auf das Substrat 02 aufgebracht wird oder wurde und daher nachträgliches Sicherheitsmerkmal 16; 17; 18; 19, 26; 27; 28; 29, 31, 32, 33; 38; 39; 41; 42 genannt wird. In einer alternativen oder zusätzlichen Weiterbildung zeichnet sich das Druckprodukt 01 bevorzugt dadurch aus, dass Nutzen 07; 08; 09 zumindest einer anderen auf dem Druckprodukt 01 vertretenen Spaltenkategorie 04.1; 04.2; 04.3 zumindest ein anders gestaltetes insbesondere nachträgliches Sicherheitsmerkmal 16; 17; 18; 19, 26; 27; 28; 29, 31, 32, 33; 38; 39; 41; 42 aufweisen, das Nutzen 07; 08; 09 der ersten Spaltenkategorie 04.1; 04.2; 04.3 nicht aufweisen oder zumindest ein insbesondere nachträgliches Sicherheitsmerkmal 16; 17; 18; 19, 26; 27; 28; 29, 31, 32, 33; 38; 39; 41; 42 an einer anderen Stelle aufweisen, als Nutzen 07; 08; 09 der ersten Spaltenkategorie 04.1; 04.2; 04.3.

In einer alternativen oder zusätzlichen Weiterbildung zeichnet sich das Verfahren bevorzugt dadurch aus, dass jeder Nutzen 07; 08; 09 in jeder einer ersten Spaltenkategorie 04.1; 04.2; 04.3 zugeordneten Spalte 03.1; 03.2; 03.3; 03.4; 03.5 mit jeweils zumindest einem ersten insbesondere nachträglichen Sicherheitsmerkmal 16; 17; 18; 19, 26; 27; 28; 29, 31, 32, 33; 38; 39; 41; 42 versehen wird und dass jeder Nutzen 07; 08; 09 in zumindest einer und weiter bevorzugt jeder einer anderen Spaltenkategorie 04.1; 04.2; 04.3 zugordneten Spalte 03.1; 03.2; 03.3; 03.4; 03.5 jeweils mit zumindest einem anders als das erste Sicherheitsmerkmal 16; 17; 18; 19, 26; 27; 28; 29, 31, 32, 33; 38; 39; 41; 42 gestalteten insbesondere nachträglichen Sicherheitsmerkmal 16; 17; 18; 19, 26; 27; 28; 29, 31, 32, 33; 38; 39; 41; 42 versehen wird oder jeweils an zumindest einer anderen Stelle mit zumindest einem nachträglichen Sicherheitsmerkmal 16; 17; 18; 19, 26; 27; 28; 29, 31, 32, 33; 38; 39; 41; 42 versehen wird, als die jeweilige Stelle, an der die jeweiligen Nutzen 07; 08; 09 der ersten Spaltenkategorie 04.1; 04.2; 04.3 mit dem zumindest einen ersten insbesondere nachträglichen Sicherheitsmerkmal 16; 17; 18; 19, 26; 27; 28; 29, 31, 32, 33; 38; 39; 41; 42 versehen werden.

Beispielsweise ist zumindest ein nachträgliches Sicherheitsmerkmal 16; 17; 18; 19, 26; 27; 28; 29, 31, 32, 33; 38; 39; 41; 42 als zumindest ein Hologramm ausgebildet. Alternativ oder zusätzlich ist zumindest ein ist nachträgliches Sicherheitsmerkmal 16; 17; 18; 19, 26; 27; 28; 29, 31, 32, 33; 38; 39; 41; 42 als zumindest ein Kinegramm ausgebildet. Alternativ oder zusätzlich ist zumindest ein ist nachträgliches Sicherheitsmerkmal 16; 17; 18; 19, 26; 27; 28; 29, 31, 32, 33; 38; 39; 41; 42 als zumindest ein Druckbild und/oder Bildelement 16; 17; 26; 27; 28 38; 39; 41; 42 und/oder Bildbereich 18; 19 und/oder Tiefdruckbereich 31; 32; 33 und/oder Farbwechsel-Bildelement 34; 36; 37 und/oder Guilloche 38; 39; 41; 42 ausgebildet. Alternativ oder zusätzlich ist zumindest ein ist nachträgliches Sicherheitsmerkmal als zumindest ein metameres Farbenpaar ausgebildet.

In einer alternativen oder zusätzlichen Weiterbildung zeichnet sich das Druckprodukt 01 bevorzugt dadurch aus, dass Nutzen 07; 08; 09 zumindest einer ersten auf dem Druckprodukt 01 vertretenen Spaltenkategorie 04.1; 04.2; 04.3 zumindest ein erstes Hologramm aufweisen und weiter bevorzugt dass Nutzen 07; 08; 09 zumindest einer anderen auf dem Druckprodukt 01 vertretenen Spaltenkategorie 04.1; 04.2; 04.3 entweder kein Hologramm aufweisen oder zumindest ein anders gestaltetes Hologramm aufweisen, das Nutzen 07; 08; 09 der ersten Spaltenkategorie 04.1; 04.2; 04.3 nicht aufweisen oder zumindest ein Hologramm an einer anderen Stelle aufweisen, als Nutzen 07; 08; 09 der ersten Spaltenkategorie 04.1; 04.2; 04.3.

In einer alternativen oder zusätzlichen Weiterbildung zeichnet sich das Verfahren bevorzugt dadurch aus, dass jeder Nutzen 07; 08; 09 in jeder einer ersten Spaltenkategorie 04.1; 04.2; 04.3 zugeordneten Spalte 03.1; 03.2; 03.3; 03.4; 03.5 mit jeweils zumindest einem ersten Hologramm versehen wird und weiter bevorzugt dass jeder Nutzen 07; 08; 09 in zumindest einer und noch weiter bevorzugt jeder einer anderen Spaltenkategorie 04.1; 04.2; 04.3 zugordneten Spalte 03.1; 03.2; 03.3; 03.4; 03.5 entweder von jeglichem Hologramm frei bleibt oder jeweils mit zumindest einem anders als das erste Hologramm gestalteten Hologramm versehen wird oder jeweils an zumindest einer anderen Stelle mit zumindest einem Hologramm versehen wird, als die jeweilige Stelle, an der die jeweiligen Nutzen 07; 08; 09 der ersten Spaltenkategorie 04.1; 04.2; 04.3 mit dem zumindest einen ersten Hologramm versehen werden.

In einer alternativen oder zusätzlichen Weiterbildung zeichnet sich das Druckprodukt 01 bevorzugt dadurch aus, dass Nutzen 07; 08; 09 zumindest einer ersten auf dem Druckprodukt 01 vertretenen Spaltenkategorie 04.1; 04.2; 04.3 zumindest ein erstes Kinegramm aufweisen und weiter bevorzugt dass Nutzen 07; 08; 09 zumindest einer anderen auf dem Druckprodukt 01 vertretenen Spaltenkategorie 04.1; 04.2; 04.3 entweder kein Kinegramm aufweisen oder zumindest ein anders gestaltetes Kinegramm aufweisen, das Nutzen 07; 08; 09 der ersten Spaltenkategorie 04.1; 04.2; 04.3 nicht aufweisen oder zumindest ein Kinegramm an einer anderen Stelle aufweisen, als Nutzen 07; 08; 09 der ersten Spaltenkategorie 04.1; 04.2; 04.3.

In einer alternativen oder zusätzlichen Weiterbildung zeichnet sich das Verfahren bevorzugt dadurch aus, dass jeder Nutzen 07; 08; 09 in jeder einer ersten Spaltenkategorie 04.1; 04.2; 04.3 zugeordneten Spalte 03.1; 03.2; 03.3; 03.4; 03.5 mit jeweils zumindest einem ersten Kinegramm versehen wird und weiter bevorzugt dass jeder Nutzen 07; 08; 09 in zumindest einer und noch weiter bevorzugt jeder einer anderen Spaltenkategorie 04.1; 04.2; 04.3 zugordneten Spalte 03.1; 03.2; 03.3; 03.4; 03.5 entweder von jeglichem Kinegramm frei bleibt oder jeweils mit zumindest einem anders als das erste Kinegramm gestalteten Kinegramm versehen wird oder jeweils an zumindest einer anderen Stelle mit zumindest einem Kinegramm versehen wird, als die jeweilige Stelle, an der die jeweiligen Nutzen 07; 08; 09 der ersten Spaltenkategorie 04.1; 04.2; 04.3 mit dem zumindest einen ersten Kinegramm versehen werden.

In einer alternativen oder zusätzlichen Weiterbildung zeichnet sich das Druckprodukt 01 bevorzugt dadurch aus, dass Nutzen 07; 08; 09 zumindest zweier Spalten 03.1; 03.2; 03.3; 03.4; 03.5, die unterschiedlichen Spaltenkategorien 04.1; 04.2; 04.3 zugeordnet sind, jeweils sowohl zumindest ein Bildelement 16 einer ersten Farbe als auch zumindest ein Bildelement 17 einer zweiten Farbe tragen und weiter bevorzugt dass die erste Farbe und die zweite Farbe ein metameres Farbenpaar bilden. Die erste Farbe ist bevorzugt eine Tiefdruckfarbe. Die zweite Farbe ist bevorzugt eine Tiefdruckfarbe. Unter einem metameren Farbenpaar ist dabei insbesondere ein Paar von Farben zu verstehen, deren verschieden zusammengesetzte Lichtspektren die gleiche Farbvalenz besitzen, also den gleichen Farbeindruck hervorrufen. Es gilt umgekehrt auch, dass eine Änderung der Beurteilungsbedingungen sowie ein Wechsel des "Normalbeobachters" zu unterschiedlichen Farbwahrnehmungen führen kann. Beispielsweise sind die verwendeten metameren Farben unter Normalbedingungen im sichtbaren Licht für einen menschlichen Betrachter nicht zu unterscheiden, weisen aber in zumindest einen anderen Spektralbereich, beispielsweise dem Infrarotbereich, deutlich unterschiedliche Reflexionseigenschaften und/oder Absorptionseigenschaften und/oder Transmissionseigenschaften auf. Das zumindest eine Bildelement 16 der ersten Farbe und das zumindest eine Bildelement 17 der zweiten Farbe sind bevorzugt nachträgliche Sicherheitsmerkmale 16; 17. Bildelemente 16; 17 sind beispielsweise Punkte und/oder Linien und/oder Flächen. (Beispielhaft ist dies auch in Fig. 5a und Fig. 5b dargestellt.)

In einer alternativen oder zusätzlichen Weiterbildung zeichnet sich das Verfahren bevorzugt dadurch aus, dass sowohl auf einer ersten Spaltenkategorie 04.1; 04.2; 04.3 zugeordnete Nutzen 07; 08; 09 als auch auf einer zweiten Spaltenkategorie 04.1; 04.2; 04.3 zugeordnete Nutzen 07; 08; 09 jeweils sowohl zumindest ein Bildelement 16 einer ersten Farbe, insbesondere Tiefdruckfarbe, als auch zumindest ein Bildelement 17 einer zweiten Farbe, insbesondere Tiefdruckfarbe, aufgetragen wird und weiter bevorzugt dass die erste Farbe und die zweite Farbe ein metameres Farbenpaar bilden. In einer alternativen oder zusätzlichen Weiterbildung zeichnet sich das Verfahren bevorzugt dadurch aus, dass die erste Farbe mittels eines Tiefdruckverfahrens aufgebracht wird und/oder dass die zweite Farbe mittels eines Tiefdruckverfahrens aufgebracht wird.

In einer alternativen oder zusätzlichen Weiterbildung zeichnet sich das Druckprodukt 01 bevorzugt dadurch aus, dass solche Bereiche von Nutzen 07; 08; 09, die zumindest ein Bildelement 16 der ersten Farbe und/oder zumindest ein Bildelement 17 der zweiten Farbe tragen, zugleich geprägte Bereiche sind oder aufweisen.

In einer alternativen oder zusätzlichen Weiterbildung zeichnet sich das Druckprodukt 01 bevorzugt dadurch aus, dass einer ersten Spaltenkategorie 04.1; 04.2; 04.3 zugeordnete Nutzen 07; 08; 09 jeweils zumindest einen Bildbereich 18 aufweisen, in dem zumindest ein Druckmotiv durch zumindest ein metameres Farbenpaar einerseits und zumindest eine erste Partnerfarbe andererseits gebildet ist. Diese zumindest eine erste Partnerfarbe ist beispielsweise zumindest eine Offsetdruckfarbe und/oder zumindest eine Flachdruckfarbe und/oder zumindest eine Lettersetdruckfarbe. In einer alternativen oder zusätzlichen Weiterbildung zeichnet sich das Druckprodukt 01 bevorzugt dadurch aus, dass einer anderen Spaltenkategorie 04.1; 04.2; 04.3 zugeordnete Nutzen 07; 08; 09 jeweils zumindest einen Bildbereich 19 aufweisen, in dem zumindest ein Druckmotiv durch dasselbe zumindest eine metamere Farbenpaar einerseits und zumindest eine von der ersten Partnerfarbe verschiedene zweite Partnerfarbe andererseits gebildet ist. Diese zumindest eine zweite Partnerfarbe ist beispielsweise zumindest eine Offsetdruckfarbe und/oder zumindest eine Flachdruckfarbe und/oder zumindest eine Lettersetdruckfarbe. Dadurch lassen sich beispielsweise auf unterschiedlichen Nutzen 07; 08; 09 jeweilige Druckmotive darstellen, deren Hintergrundfarbe und/oder Farbeindruck durch die jeweilige Partnerfarbe bestimmt wird und deren Helligkeit durch das jeweilige bzw. bevorzugt identische metamere Farbenpaar bestimmt ist. Der zumindest eine Bildbereich 18 mit der ersten Partnerfarbe und der zumindest ein Bildbereich 19 mit der zweiten Partnerfarbe sind bevorzugt nachträgliche Sicherheitsmerkmale 18; 19.

In einer alternativen oder zusätzlichen Weiterbildung zeichnet sich das Verfahren bevorzugt dadurch aus, dass in zumindest einem jeweiligen Bildbereich 18 jeweiliger Nutzen 07; 08; 09 einer ersten Spaltenkategorie 04.1; 04.2; 04.3 zumindest ein Druckmotiv aus zumindest einem metameren Farbenpaar einerseits und zumindest einer ersten Partnerfarbe andererseits gebildet wird und weiter bevorzugt dass in zumindest einem jeweiligen Bildbereich 19 jeweiliger Nutzen 07; 08; 09 einer von der ersten Spaltenkategorie 04.1; 04.2; 04.3 verschiedenen Spaltenkategorie 04.1; 04.2; 04.3 zumindest ein Druckmotiv aus demselben zumindest einen metameren Farbenpaar einerseits und zumindest einer von der ersten Partnerfarbe verschiedene weiteren Partnerfarbe andererseits gebildet wird.

Bevorzugt ist jeder Spaltenkategorie 04.1; 04.2; 04.3 noch zumindest eine jeweilige Tiefdruckfarbe zugeordnet, die sich von den Tiefdruckfarben des metameren Farbenpaares unterscheidet und die weiter bevorzugt nur in einem jeweiligen Bildbereich 23; 24 der jeweiligen Spaltenkategorie 04.1; 04.2; 04.3 angeordnet ist. Bei ausreichend vielen Farbwerken können beispielsweise zwei Tiefdruckfarben das zumindest eine metamere Farbenpaar bilden, das bevorzugt für alle Spaltenkategorien 04.1; 04.2; 04.3 zum Einsatz kommt, während weitere Tiefdruckfarben jeweils individuell nur Nutzen 07; 08; 09 einer oder mehrerer Spaltenkategorien 04.1; 04.2; 04.3 zugeordnet sind. Beispielsweise können dann Nutzen 07; 08; 09 dreier unterschiedlicher Spaltenkategorien 04.1; 04.2; 04.3 jeweils ein gemeinsames metameres Farbenpaar und jeweils eine individuelle weitere Farbe erhalten. In einer alternativen oder zusätzlichen Weiterbildung zeichnet sich das Druckprodukt 01 demnach bevorzugt dadurch aus, dass Nutzen 07; 08; 09 zumindest einer Spaltenkategorie 04.1; 04.2; 04.3 Bildelemente 16; 17 einer Farbe aufweisen und Nutzen 07; 08; 09 zumindest einer anderen Spaltenkategorie 04.1; 04.2; 04.3 keine Bildelemente 16; 17 dieser Farbe aufweisen. Diese Farbe, insbesondere Druckfarbe, ist bevorzugt eine Tiefdruckfarbe.

In einer alternativen oder zusätzlichen Weiterbildung zeichnet sich das Druckprodukt 01 bevorzugt dadurch aus, dass jeder Nutzen 07; 08; 09 zumindest einer Spaltenkategorie 04.1; 04.2; 04.3, weiter bevorzugt jeder Nutzen 07; 08; 09 mehrerer Spaltenkategorien 04.1; 04.2; 04.3 und noch weiter bevorzugt jeder Nutzen 07; 80; 09 sämtlicher Spaltenkategorien 04.1; 04.2; 04.3 jeweils zumindest einen ersten Tiefdruckbildbereich 29; 31 und zumindest einen zweiten Tiefdruckbereich 32; 33 aufweist und dass zumindest in dem zumindest einen ersten Tiefdruckbereich 29; 31 eine Tiefdruckfarbe mit einer ersten von Null verschiedenen Farbmenge pro Fläche aufgetragen ist und dass zumindest in dem zumindest einen zweiten Tiefdruckbereich 32; 33 dieselbe Tiefdruckfarbe mit einer von der ersten unterschiedlichen, von Null verschiedenen Farbmenge pro Fläche aufgetragen ist. Dadurch lassen sich unterschiedlich hell wirkende Bereiche erzeugen. Unterschiedliche Tiefdruckbereiche 29; 31; 32; 33 sind insbesondere in Kombination bevorzugt ebenfalls nachträgliche Sicherheitsmerkmale 29; 31; 32; 33.

In einer alternativen oder zusätzlichen Weiterbildung zeichnet sich das Verfahren bevorzugt dadurch aus, dass in zumindest einer Spaltenkategorie 04.1; 04.2; 04.3 in unterschiedlichen Tiefdruckbildbereichen 29; 31; 32; 33 eine selbe Tiefdruckfarbe mit unterschiedlichen, jeweils von Null verschiedenen Farbmengen pro Fläche aufgetragen wird.

In einer alternativen oder zusätzlichen Weiterbildung zeichnet sich das Verfahren bevorzugt dadurch aus, dass zumindest ein beispielsweise als Tiefdruckformzylinder und/oder Offsetformzylinder und/oder Letterset-Formzylinder und/oder Flachdruckformzylinder ausgebildeter Formzylinder zumindest teilweise mit zumindest einer Farbe eingefärbt wird, die auf Nutzen 07; 08; 09 zumindest einer Spaltenkategorie 04.1; 04.2; 04.3 nicht aufgetragen wird und/oder dass auf Nutzen 07; 08; 09 zumindest einer Spaltenkategorie 04.1; 04.2; 04.3 Bildelemente einer Farbe aufgetragen werden und Nutzen 07; 08; 09 einer anderen Spaltenkategorie 04.1; 04.2; 04.3 von Bildelementen dieser Farbe frei bleiben. In einer alternativen oder zusätzlichen Weiterbildung zeichnet sich das Verfahren bevorzugt dadurch aus, dass zumindest ein beispielsweise als Tiefdruckformzylinder und/oder Offsetformzylinder und/oder Letterset-Formzylinder und/oder Flachdruckformzylinder ausgebildeter Formzylinder zumindest teilweise mit zumindest einer Farbe eingefärbt wird, die auf Nutzen 07; 08; 09 zumindest zweier unterschiedlicher Spaltenkategorien 04.1; 04.2; 04.3 aufgetragen werden.

In einer alternativen oder zusätzlichen Weiterbildung zeichnet sich das Druckprodukt 01 bevorzugt dadurch aus, dass Nutzen 07; 08; 09 zumindest zweier unterschiedlicher Spaltenkategorien 04.1; 04.2; 04.3 jeweils Bildelemente 26; 27; 28 einer selben Farbe, insbesondere Tiefdruckfarbe, aufweisen. In einer alternativen oder zusätzlichen Weiterbildung zeichnet sich das Verfahren bevorzugt dadurch aus, dass auf jeweilige Nutzen 07; 08; 09 zweier unterschiedlicher Spaltenkategorien 04.1; 04.2; 04.3 jeweils Bildelemente einer selben Farbe, insbesondere Tiefdruckfarbe aufgetragen werden.

In einer alternativen oder zusätzlichen Weiterbildung zeichnet sich das Druckprodukt 01 bevorzugt dadurch aus, dass zumindest eine durchgehend gedruckte Linie eines Bildelements und/oder zumindest eine durchgehend gedruckte Fläche eines Bildelements 26; 27; 28; 38; 39; 41; 42 und/oder zumindest eine durchgehend gedruckte Guilloche 38; 39; 41; 42 teilweise auf einem Nutzen 07; 08; 09 einer ersten Spaltenkategorie 04.1; 04.2; 04.3 liegt und teilweise auf einem Nutzen 07; 08; 09 einer davon verschiedenen Spaltenkategorie 04.1; 04.2; 04.3 liegt. Bevorzugt ist diese zumindest eine durchgehend gedruckte Linie eines Bildelements 26; 27; 28; 38; 39; 41; 42 und/oder diese zumindest eine durchgehend gedruckte Fläche eines Bildelements 26; 27; 28; 38; 39; 41; 42 und/oder diese zumindest eine durchgehend gedruckte Guilloche 38; 39; 41; 42 in zumindest einem Offsetdruckverfahren und/oder mit Offsetdruckfarbe gedruckt und/oder in zumindest einem Letterset-Druckverfahren und/oder mit Letterset-Druckfarbe gedruckt und/oder in zumindest einem Tiefdruckverfahren und/oder mit Tiefdruckfarbe gedruckt.

In einer alternativen oder zusätzlichen Weiterbildung zeichnet sich das Druckprodukt 01 bevorzugt dadurch aus, dass zumindest eine durchgehend gedruckte Linie eines Bildelements und/oder zumindest eine durchgehend gedruckte Fläche eines Bildelements 26; 27; 28; 38; 39; 41; 42 und/oder zumindest eine durchgehend gedruckte Guilloche 38; 39; 41; 42 teilweise auf einem Nutzen 07; 08; 09 einer ersten Spalte 03.1; 03.2; 03.3; 03.4; 03.5 liegt und teilweise auf einem darüber oder darunter angeordneten Nutzen 07; 08; 09 derselben Spalte 03.1; 03.2; 03.3; 03.4; 03.5 liegt.

In einer beispielhaften Ausführungsform wird über die Breite des Substrats 02 eine Abfolge von Randmarkierungen 26; 27; 28 gedruckt. Als Randmarkierungen 26; 27; 28 ausgebildete Bildelemente 26; 27; 28 weisen bevorzugt eine selbe Farbe auf. Solche Randmarkierungen 26; 27; 28 sind bevorzugt im Tiefdruckverfahren gedruckt und zugleich geprägt. Randmarkierungen 26; 27; 28 sind bevorzugt so ausgestaltet, dass einem jeweiligen Nutzen 07; 08; 09 jeweils rechts und links ein Teil von zumindest zweien dieser Randmarkierungen 26; 27; 28 zugeordnet ist. Die Randmarkierungen 26; 27; 28 werden bevorzugt in dem Vereinzelungsvorgang zerteilt, insbesondere zerschnitten. Bevorzugt sind die Randmarkierungen 26; 27; 28 jeweils so ausgebildet, dass jede durchgehend gedruckte Randmarkierung 26; 27; 28 zwar als eine gedruckt wird, aber zweiteilig gestaltet ist, so dass nach ihrem Zerteilen auf jedem Nutzen 07; 08; 09 jeweils zwei zueinander passende Teile von Randmarkierungen 26; 27; 28 angeordnet sind, die aber ursprünglich von unterschiedlichen Randmarkierungen 26; 27; 28 stammen. Dadurch, dass die Grenzen zwischen den Randmarkierungen 26; 27; 28 einerseits und die Grenzen zwischen den Nutzen 07; 08; 09 andererseits voneinander separiert sind, entsteht eine größere Toleranz bezüglich des Schnittregisters. (Beispielhaft ist dies auch in Fig. 6 dargestellt.)

In einer alternativen oder zusätzlichen Weiterbildung zeichnet sich das Verfahren bevorzugt dadurch aus, dass in zumindest einem Druckwerk, insbesondere Offsetdruckwerk und/oder Flachdruckwerk und/oder Letterset-Druckwerk und/oder Tiefdruckwerk zumindest ein Formzylinder an auf die Querrichtung A bezogen unterschiedlichen Stellen mit Druckfarben unterschiedlicher Farben eingefärbt wird und dass Druckbilder zumindest einer dieser Druckfarben in Bereichen zweier unterschiedlicher Spaltenkategorien 04.1; 04.2; 04.3 auf das Substrat 02 übertragen werden. Die Querrichtung A erstreckt sich bevorzugt parallel zu einer Rotationsachse dieses Formzylinders. In einer alternativen oder zusätzlichen Weiterbildung zeichnet sich das Verfahren bevorzugt dadurch aus, dass in zumindest einem Farbvorrat dieses Druckwerks, insbesondere Offsetdruckwerks und/oder Flachdruckwerks und/oder Letterset-Druckwerks und/oder Tiefdruckwerks zumindest eine Trennvorrichtung angeordnet ist und dass auf einer Seite dieser zumindest einen Trennvorrichtung Druckfarbe einer Farbe angeordnet ist und dass auf der anderen Seite dieser zumindest einen Trennvorrichtung Druckfarbe einer anderen Farbe angeordnet ist.

In einer alternativen oder zusätzlichen Weiterbildung zeichnet sich das Druckprodukt 01 bevorzugt dadurch aus, dass zumindest eine Guilloche 38; 39; 41 an einem rechten Rand von Nutzen 07; 08; 09 einer Spaltenkategorie 04.1; 04.2; 04.3 einer Guilloche an einem linken Rand von Nutzen 07; 08; 09 einer anderen, insbesondere benachbarten Spaltenkategorie 04.1; 04.2; 04.3 entspricht. Bevorzugt trifft das auf sämtliche Ränder von Nutzen 07; 08; 09 sämtlicher Spaltenkategorien 04.1; 04.2; 04.3 zu.

In einer alternativen oder zusätzlichen Weiterbildung zeichnet sich das Verfahren bevorzugt dadurch aus, dass zumindest ein Bildelement 38; 39; 41 derart auf das Substrat 02 gedruckt wird, dass zumindest eine durchgehend gedruckte Linie dieses Bildelements 38; 39; 41 und/oder zumindest eine durchgehend gedruckte Fläche dieses Bildelements 38; 39; 41 und/oder zumindest eine durchgehend gedruckte Guilloche 38; 39; 41 teilweise auf einem Nutzen 07; 08; 09 einer ersten Spaltenkategorie 04.1; 04.2; 04.3 liegt und teilweise auf einem Nutzen 07; 08; 09 einer davon verschiedenen Spaltenkategorie 04.1; 04.2; 04.3 liegt, insbesondere in zumindest einem Offsetdruckverfahren und/oder zumindest einem Letterset-Druckverfahren und/oder zumindest einem Tiefdruckverfahren.

In einer beispielhaften Ausführungsform wird über die Breite des Substrats 02 eine Abfolge von Hintergrundbildern 38; 39; 41 unterschiedlicher Farben gedruckt, wobei einem jeweiligen Nutzen 07; 08; 09 jeweils ein Teil von zumindest zweien dieser Hintergrundbilder 38; 39; 41 zugeordnet ist. Dies wird einerseits erreicht, indem beispielsweise ein entsprechender Formzylinder an auf die Querrichtung A bezogen unterschiedlichen Stellen mit Druckfarben unterschiedlicher Farben eingefärbt wird und andererseits eine jeweilige Grenze zwischen unterschiedlichen Nutzen 07; 08; 09 von jeder Grenze zwischen den Hintergrundbildern 38; 39; 41 verschieden ist. In der Querrichtung A betrachtet findet also der Übergang der Farben der Hintergrundbilder 38; 39; 41 jeweils an einem Nutzen 07; 08; 09 statt. Dadurch, dass die Grenzen zwischen den Hintergrundbildern 38; 39; 41 einerseits und die Grenzen zwischen den Nutzen 07; 08; 09 andererseits voneinander separiert sind, entsteht eine größere Toleranz bezüglich des Schnittregisters. Diese Hintergrundbilder 38; 39; 41 sind beispielsweise identisch mit den zuvor erwähnten Guillochen 38; 39; 41 und/oder Bildelementen 38; 39; 41 (Beispielhaft ist dies auch in Fig. 2 dargestellt.) Es ist auch möglich, zur Vereinheitlichung und/oder Vereinfachung eine einheitliche Guilloche 42 oder ein einheitliches Bildelement 42 an jedem Übergang zwischen Spalten 03.1; 03.2; 03.3; 03.4; 03.5 vorzusehen. (Beispielhaft ist dies auch in Fig. 3b dargestellt.) Die erwähnten Randmarkierungen 26; 27; 28 und/oder Guillochen 38; 39; 41; 42 und/oder Bildelemente 26; 27; 28; 38; 39; 41; 42 sind beispielsweise ebenfalls nachträgliche Sicherheitsmerkmale 26; 27; 28; 38; 39; 41; 42.

In einer alternativen oder zusätzlichen Weiterbildung zeichnet sich das Druckprodukt 01 bevorzugt dadurch aus, dass zumindest eine durchgehend geprägte Linie eines Bildelements 26; 27; 28; 38; 39; 41; 42 und/oder zumindest eine durchgehend geprägte Fläche eines Bildelements 26; 27; 28; 38; 39; 41; 42 teilweise auf einem Nutzen 07; 08; 09 einer ersten Spaltenkategorie 04.1; 04.2; 04.3 liegt und teilweise auf einem Nutzen 07; 08; 09 einer davon verschiedenen Spaltenkategorie 04.1; 04.2; 04.3 liegt. Solche Prägungen erfolgen beispielsweise während zumindest eine Tiefdruckverfahrens.

In einer alternativen oder zusätzlichen Weiterbildung zeichnet sich das Verfahren bevorzugt dadurch aus, dass zumindest ein Bildelement 26; 27; 28; 38; 39; 41; 42 insbesondere mittels zumindest eines Tiefdruckverfahrens derart auf das Substrat 02 geprägt wird, dass zumindest eine durchgehend geprägte Linie dieses Bildelements 26; 27; 28; 38; 39; 41; 42 und/oder zumindest eine durchgehend geprägte Fläche dieses Bildelements 26; 27; 28; 38; 39; 41; 42 teilweise auf einem Nutzen 07; 08; 09 einer ersten Spaltenkategorie 04.1; 04.2; 04.3 liegt und teilweise auf einem Nutzen 07; 08; 09 einer davon verschiedenen Spaltenkategorie 04.1; 04.2; 04.3 liegt.

Alternativ werden entsprechende Muster, Linien, Flächen, Druckbilder oder Guillochen nicht bis zum Rand jeweiliger Nutzen 07; 08; 09 gedruckt und/oder geprägt. Dann muss nicht auf einen korrekten Übergang zu Nutzen einer anderen Spaltenkategorie 04.1; 04.2; 04.3 geachtet werden.

In einer alternativen oder zusätzlichen Weiterbildung zeichnet sich das Verfahren bevorzugt dadurch aus, dass in einem Vereinzelungsvorgang das Druckprodukt 01 und/oder das Substrat 02 geteilt, insbesondere geschnitten wird und dabei die einzelnen Nutzen 07; 08; 09 voneinander getrennt werden. Bevorzugt entstehen dabei Einzeldruckprodukte, die beispielsweise als Wertpapiere, insbesondere Banknoten ausgebildet sind.

Insbesondere sofern sich zumindest eine durchgehend gedruckte Linie eines Bildelements 26; 27; 28; 38; 39; 41; 42 und/oder zumindest eine durchgehend gedruckte Fläche eines Bildelements 26; 27; 28; 38; 39; 41; 42 und/oder zumindest eine durchgehend gedruckte Guilloche 38; 39; 41; 42 und/oder zumindest eine durchgehend geprägte Linie eines Bildelements 26; 27; 28; 38; 39; 41; 42 und/oder zumindest eine durchgehend geprägte Fläche eines Bildelements 26; 27; 28; 38; 39; 41; 42 über mehrere Nutzen erstreckt, wird diese bevorzugt während des Vereinzelungsvorgangs geteilt und/oder geschnitten.

In einer alternativen oder zusätzlichen Weiterbildung zeichnet sich das Druckprodukt 01 bevorzugt dadurch aus, dass Nutzen 07; 08; 09 einer Spaltenkategorie 04.1; 04.2; 04.3 jeweils ein erstes mittels eines Offsetdruckverfahrens und/oder mittels eines Flachdruckverfahrens und/oder mittels eines Letterset-Druckverfahrens erzeugtes Druckbild aufweisen und dass Nutzen 07; 08; 09 zumindest einer anderen Spaltenkategorie 04.1; 04.2; 04.3 jeweils ein von dem ersten Druckbild verschiedenes mittels eines Offsetdruckverfahrens und/oder mittels eines Flachdruckverfahrens und/oder mittels eines Letterset-Druckverfahrens erzeugtes Druckbild aufweisen und weiter bevorzugt dass Nutzen 07; 08; 09 sämtlicher anderen Spaltenkategorien 04.1; 04.2; 04.3 jeweils ein von dem ersten Druckbild verschiedenes mittels eines Offsetdruckverfahrens und/oder mittels eines Flachdruckverfahrens und/oder mittels eines Letterset-Druckverfahrens erzeugtes Druckbild aufweisen.

In einer alternativen oder zusätzlichen Weiterbildung zeichnet sich das Verfahren bevorzugt dadurch aus, dass zur Erzeugung von Nutzen 07; 08; 09 einer Spaltenkategorie 04.1; 04.2; 04.3 jeweils ein erstes Druckbild mittels eines Offsetdruckverfahrens und/oder mittels eines Flachdruckverfahrens und/oder mittels eines Letterset-Druckverfahrens auf das Substrat 02 gedruckt wird und dass zur Erzeugung von Nutzen 07; 08; 09 zumindest einer anderen Spaltenkategorie 04.1; 04.2; 04.3 jeweils ein von dem ersten Druckbild verschiedenes Druckbild mittels eines und insbesondere desselben Offsetdruckverfahrens und/oder Flachdruckverfahrens und/oder Letterset-Druckverfahrens auf das Substrat 02 gedruckt wird und weiter bevorzugt dass zur Erzeugung von Nutzen 07; 08; 09 sämtlicher anderen Spaltenkategorien 04.1; 04.2; 04.3 jeweils ein von dem ersten Druckbild verschiedenes Druckbild mittels eines und insbesondere desselben Offsetdruckverfahrens und/oder Flachdruckverfahrens und/oder Letterset-Druckverfahrens auf das Substrat 02 gedruckt wird.

In einer alternativen oder zusätzlichen Weiterbildung zeichnet sich das Druckprodukt 01 bevorzugt dadurch aus, dass Nutzen 07; 08; 09 einer Spaltenkategorie 04.1; 04.2; 04.3 jeweils ein erstes mittels eines Tiefdruckverfahrens erzeugtes Druckbild aufweisen und dass Nutzen 07; 08; 09 zumindest einer anderen Spaltenkategorie 04.1; 04.2; 04.3 jeweils ein von dem ersten Druckbild verschiedenes mittels eines Tiefdruckverfahrens erzeugtes Druckbild aufweisen und weiter bevorzugt dass Nutzen 07; 08; 09 sämtlicher anderen Spaltenkategorien 04.1; 04.2; 04.3 jeweils ein von dem ersten Druckbild verschiedenes mittels eines Tiefdruckverfahrens erzeugtes Druckbild aufweisen.

In einer alternativen oder zusätzlichen Weiterbildung zeichnet sich das Verfahren bevorzugt dadurch aus, dass zur Erzeugung von Nutzen 07; 08; 09 einer Spaltenkategorie 04.1; 04.2; 04.3 jeweils ein erstes Druckbild mittels eines Tiefdruckverfahrens auf das Substrat 02 gedruckt und/oder geprägt wird und dass zur Erzeugung von Nutzen 07; 08; 09 zumindest einer anderen Spaltenkategorie 04.1; 04.2; 04.3 jeweils ein von dem ersten Druckbild verschiedenes Druckbild mittels eines und insbesondere desselben Tiefdruckverfahrens auf das Substrat 02 gedruckt wird und weiter bevorzugt dass zur Erzeugung von Nutzen 07; 08; 09 sämtlicher anderen Spaltenkategorien 04.1; 04.2; 04.3 jeweils ein von dem ersten Druckbild verschiedenes Druckbild mittels eines und insbesondere desselben Tiefdruckverfahrens auf das Substrat 02 gedruckt wird.

In einer alternativen oder zusätzlichen Weiterbildung zeichnet sich das Druckprodukt 01 bevorzugt dadurch aus, dass Nutzen 07; 08; 09 einer Spaltenkategorie 04.1; 04.2; 04.3 jeweils ein erstes mittels eines Siebdruckverfahrens erzeugtes Druckbild 34; 36; 37 aufweisen und dass Nutzen 07; 08; 09 zumindest einer anderen Spaltenkategorie 04.1; 04.2; 04.3 jeweils ein von dem ersten Druckbild 34; 36; 37 verschiedenes mittels eines Siebdruckverfahrens erzeugtes Druckbild 34; 36; 37 aufweisen und weiter bevorzugt dass Nutzen 07; 08; 09 sämtlicher anderen Spaltenkategorien 04.1; 04.2; 04.3 jeweils ein von dem ersten Druckbild34; 36; 37 verschiedenes mittels eines Siebdruckverfahrens erzeugtes Druckbild 34; 36; 37 aufweisen.

In einer alternativen oder zusätzlichen Weiterbildung zeichnet sich das Verfahren bevorzugt dadurch aus, dass zur Erzeugung von Nutzen 07; 08; 09 einer Spaltenkategorie 04.1; 04.2; 04.3 jeweils ein erstes Druckbild 34; 36; 37 mittels eines Siebdruckverfahrens auf das Substrat 02 gedruckt wird und dass zur Erzeugung von Nutzen 07; 08; 09 zumindest einer anderen Spaltenkategorie 04.1; 04.2; 04.3 jeweils ein von dem ersten Druckbild 34; 36; 37 verschiedenes Druckbild 34; 36; 37 mittels eines und insbesondere desselben Siebdruckverfahrens auf das Substrat 02 gedruckt wird und weiter bevorzugt dass zur Erzeugung von Nutzen 07; 08; 09 sämtlicher anderen Spaltenkategorien 04.1; 04.2; 04.3 jeweils ein von dem ersten Druckbild 34; 36; 37 verschiedenes Druckbild 34; 36; 37 mittels eines und insbesondere desselben Siebdruckverfahrens auf das Substrat 02 gedruckt wird.

In einer alternativen oder zusätzlichen Weiterbildung zeichnet sich das Druckprodukt 01 bevorzugt dadurch aus, dass Nutzen 07; 08; 09 zumindest einer auf dem Druckprodukt 01 vertretenen Spaltenkategorie 04.1; 04.2; 04.3 jeweils zumindest ein erstes mittels eines Druckverfahrens, insbesondere Siebdruckverfahrens, aufgebrachtes Farbwechsel-Bildelement 34; 36; 37 aufweisen, bei dem ein Kippen des Nutzens 07; 08; 09 eine Änderung der wahrnehmbaren Farbe bewirkt und weiter bevorzugt dass Nutzen 07; 08; 09 zumindest einer anderen auf dem Druckprodukt 01 vertretenen Spaltenkategorie 04.1; 04.2; 04.3 entweder kein Farbwechsel-Bildelement 34; 36; 37 aufweisen oder jeweils zumindest ein anderes Farbwechsel-Bildelement 34; 36; 37 aufweisen, das sich von dem Farbwechsel-Bildelement 34; 36; 37 der Nutzen 07; 08; 09 der ersten Spaltenkategorie 04.1; 04.2; 04.3 in zumindest einer seiner Farben und/oder in seiner Form und/oder seinem Druckmotiv und/oder seinem dargestellten Nennwert und/oder seinem Farbwechseleffekt unterscheidet.

In einer alternativen oder zusätzlichen Weiterbildung zeichnet sich das Verfahren bevorzugt dadurch aus, dass jeder Nutzen 07; 08; 09 in jeder einer ersten Spaltenkategorie 04.1; 04.2; 04.3 zugeordneten Spalte 03.1; 03.2; 03.3; 03.4; 03.5 insbesondere mittels eines Druckverfahrens und/oder Siebdruckverfahrens mit jeweils zumindest einem ersten Farbwechsel-Bildelement 34; 36; 37 versehen wird und weiter bevorzugt dass jeder Nutzen 07; 08; 09 in zumindest einer und weiter bevorzugt jeder einer anderen Spaltenkategorie 04.1; 04.2; 04.3 zugordneten Spalte 03.1; 03.2; 03.3; 03.4; 03.5 entweder von jeglichem Farbwechsel-Bildelement 34; 36; 37 frei bleibt oder jeweils mit zumindest einem Farbwechsel-Bildelement 34; 36; 37 versehen wird, das sich von dem Farbwechsel-Bildelement 34; 36; 37 der Nutzen 07; 08; 09 der ersten Spaltenkategorie 04.1; 04.2; 04.3 in zumindest einer seiner Farben und/oder in seiner Form und/oder seinem Druckmotiv unterscheidet.

In einer alternativen oder zusätzlichen Weiterbildung zeichnet sich das Druckprodukt 01 bevorzugt dadurch aus, dass Nutzen 07; 08; 09 sämtlicher auf dem Druckprodukt 01 vertretenen Spaltenkategorie 04.1; 04.2; 04.3 eine gleiche Höhe aufweisen. Auf diese Weise ist sichergestellt, dass Sicherheitsmerkmale 11.1; 11.2; 11.3; 12.1; 12.2; 12.3; 16; 17; 18; 19, 26; 27; 28; 29, 31, 32, 33; 38; 39; 41; 42, die von einem Nutzen 07; 08; 09 auf einen andren Nutzen 07; 08; 09 übergehend erzeugt werden, immer auf einer korrekten Höhe liegen. Die Breite der Nutzen 07; 08; 09 kann dagegen von Spaltenkategorie 04.1; 04.2; 04.3 zu Spaltenkategorie 04.1; 04.2; 04.3 variiert werden.

In einer alternativen oder zusätzlichen Weiterbildung zeichnet sich das Verfahren bevorzugt dadurch aus, dass eine Mehrzahl der auf dem Substrat 02 angeordneten Nutzen 07; 08; 09 in einem späteren Vorgang mit einer individuellen Seriennummer versehen werden.

Bevorzugt wird ein Formzylinder, wobei auf einer Mantelfläche des Formzylinders zumindest eine Druckform angeordnet ist und wobei durch die zumindest eine Druckform ein gesamtes mittels des Formzylinders zu übertragendes Drucksujet festgelegt ist und wobei das Drucksujet zumindest zwei in einer insbesondere zu der Rotationsachse des Formzylinders parallelen Querrichtung A nebeneinander angeordnete Spalten aufweist, die jeweils mehrere in einer Umfangsrichtung hintereinander angeordnete Einzelsujets für Nutzen aufweisen und wobei jedes Einzelsujet einem Wertpapier zugeordnet ist. In einer alternativen oder zusätzlichen Weiterbildung zeichnet sich der Formzylinder bevorzugt dadurch aus, dass jede der Spalten einer von mehreren Spaltenkategorien zugeordnet ist und dass das Drucksujet zumindest zwei Spalten aufweist, die unterschiedlichen Spaltenkategorien zugeordnet sind und dass sich Einzelsujets in Spalten einer jeweiligen Spaltenkategorie von Einzelsujets in Spalten jeder anderen Spaltenkategorie unterscheiden. In einer alternativen oder zusätzlichen Weiterbildung zeichnet sich der Formzylinder bevorzugt dadurch aus, dass sich Einzelsujets in Spalten einer jeweiligen Spaltenkategorie von Einzelsujets in Spalten jeder anderen Spaltenkategorie in zumindest einem Nennwert des Einzelsujets und/oder in zumindest einem zu druckenden Sicherheitsmerkmal unterscheiden. Der Formzylinder ist beispielsweise ein Tiefdruckformzylinder und/oder ein Offsetformzylinder und/oder ein Letterset-Formzylinder und/oder ein Flachdruckformzylinder und/oder ein Siebdruckformzylinder. Bevorzugt ist zumindest eine Druckform auf dem Formzylinder angeordnet, die sich in der Querrichtung A über eine gesamte Arbeitsbreite des Formzylinders erstreckt. Beispielsweise ist die zumindest eine Druckform Bestandteil des Formzylinders oder auswechselbar an dem Formzylinder befestigt.

Bevorzugt wird eine Druckmaschine, wobei die Druckmaschine weiter bevorzugt zumindest einen Formzylinder aufweist wie im Vorangegangenen und/oder im Folgenden beschrieben. Bevorzugt wird eine Druckmaschine, insbesondere eine Druckmaschine zum Erzeugen eines Druckprodukts wie Vorangegangenen und/oder im Folgenden Beschrieben, wobei die Druckmaschine weiter bevorzugt zumindest einen Formzylinder aufweist wie im Vorangegangenen und/oder im Folgenden beschrieben. Bevorzugt wird eine Druckmaschine, insbesondere eine Druckmaschine zum Durchführen eines Verfahrens wie Vorangegangenen und/oder im Folgenden beschrieben, wobei die Druckmaschine weiter bevorzugt zumindest einen Formzylinder aufweist wie im Vorangegangenen und/oder im Folgenden beschrieben. In einer alternativen oder zusätzlichen Weiterbildung zeichnet sich die Druckmaschine bevorzugt dadurch aus, dass der Formzylinder mit zumindest einem Farbwerk zusammenwirkend angeordnet ist und dass das zumindest eine Farbwerk zumindest zwei Vorratskammern aufweist, die bezüglich der Querrichtung nebeneinander angeordnet sind und unterschiedliche Druckfarben enthalten. Die zumindest zwei Vorratskammern sind bevorzugt mit einer gemeinsamen Farbwalze insbesondere direkt zusammenwirkend angeordnet. In einer alternativen oder zusätzlichen Weiterbildung zeichnet sich die Druckmaschine bevorzugt dadurch aus, dass die Druckmaschine als eine Wertpapierdruckmaschine, insbesondere eine Banknotendruckmaschine ausgebildet ist. In einer alternativen oder zusätzlichen Weiterbildung zeichnet sich die Druckmaschine bevorzugt dadurch aus, dass die Druckmaschine als eine Tiefdruckmaschine und/oder eine Offset-Druckmaschine und/oder eine Simultan-Druckmaschine ausgebildet ist. Unter einer Simultandruckmaschine ist dabei insbesondere eine Druckmaschine zu verstehen, die zumindest einen Sammelzylinder aufweist. Dieser zumindest eine Sammelzylinder ist bevorzugt mit mehreren Rotationskörpern in Kontakt, die jeweils unterschiedlichen Farbvorräten zugeordnet sind. Der zumindest eine Sammelzylinder bildet bevorzugt mit zumindest einem Gegendruckzylinder einen Druckspalt, wobei der Gegendruckzylinder weiter bevorzugt als weiterer Sammelzylinder ausgebildet ist.

### Bezugszeichenliste

- 01: Druckprodukt
- 02: Substrat, Bogen, Bahn, Substratbahn
- 03.1.: Spalte
- 03.2.: Spalte
- 03.3.: Spalte
- 03.4.: Spalte
- 03.5.: Spalte
- 04.1.: Spaltenkategorie
- 04.2.: Spaltenkategorie
- 04.3.: Spaltenkategorie
- 05: -
- 06: -
- 07: Nutzen
- 08: Nutzen
- 09: Nutzen
- 10: -
- 11.1.: Wasserzeichen, Sicherheitsmerkmal, substratbezogen
- 11.2.: Wasserzeichen, Sicherheitsmerkmal, substratbezogen
- 11.3.: Wasserzeichen, Sicherheitsmerkmal, substratbezogen
- 12.1.: Sicherheitsfaden, Sicherheitsmerkmal, substratbezogen
- 12.2.: Sicherheitsfaden, Sicherheitsmerkmal, substratbezogen
- 12.3.: Sicherheitsfaden, Sicherheitsmerkmal, substratbezogen
- 13: -
- 14: -
- 15: -
- 16: Bildelement, Sicherheitsmerkmal, nachträglich
- 17: Bildelement, Sicherheitsmerkmal, nachträglich
- 18: Bildbereich, Sicherheitsmerkmal, nachträglich
- 19: Bildbereich, Sicherheitsmerkmal, nachträglich
- 20: -
- 21: Bildbereich
- 22: Bildbereich
- 23: Bildbereich
- 24: Bildbereich
- 25: -
- 26: Bildelement, Randmarkierung, Sicherheitsmerkmal, nachträglich
- 27: Bildelement, Randmarkierung, Sicherheitsmerkmal, nachträglich
- 28: Bildelement, Randmarkierung, Sicherheitsmerkmal, nachträglich
- 29: Tiefdruckbereich, erster, Sicherheitsmerkmal, nachträglich
- 30: -
- 31: Tiefdruckbereich, erster, Sicherheitsmerkmal, nachträglich
- 32: Tiefdruckbereich, zweiter, Sicherheitsmerkmal, nachträglich
- 33: Tiefdruckbereich, zweiter, Sicherheitsmerkmal, nachträglich
- 34: Farbwechsel-Bildelement, Druckbild
- 35: -
- 36: Farbwechsel-Bildelement, Druckbild
- 37: Farbwechsel-Bildelement, Druckbild
- 38: Guilloche, Bildelement, Sicherheitsmerkmal, nachträglich
- 39: Guilloche, Bildelement, Sicherheitsmerkmal, nachträglich
- 40: -
- 41: Guilloche, Bildelement, Sicherheitsmerkmal, nachträglich
- 42: Guilloche, Bildelement, Sicherheitsmerkmal, nachträglich

- A: Querrichtung
- T: Transportrichtung

## Patentansprüche

1. Druckprodukt (01), wobei ein Substrat (02) des Druckprodukts (01) mit mehreren Spalten (03.1; 03.2; 03.3; 03.4; 03.5) von Nutzen (07; 08; 09) bedruckt ist, in denen jeweils mehrere Nutzen (07; 08; 09) angeordnet sind und wobei jeder Nutzen (07; 08; 09) als eine jeweilige Vorstufe eines Wertpapiers ausgebildet ist und wobei sämtliche Nutzen (07; 08; 09) einer jeweiligen Spalte (03.1; 03.2; 03.3; 03.4; 03.5) untereinander gleich ausgestaltet sind und wobei jede der Spalten (03.1; 03.2; 03.3; 03.4; 03.5) einer von mehreren Spaltenkategorien (04.1; 04.2; 04.3) zugeordnet ist und wobei das Druckprodukt (01) zumindest zwei Spalten (03.1; 03.2; 03.3; 03.4; 03.5) aufweist, die unterschiedlichen Spaltenkategorien (04.1; 04.2; 04.3) zugeordnet sind, wobei sich Nutzen (07; 08; 09) in Spalten (03.1; 03.2; 03.3; 03.4; 03.5) einer jeweiligen Spaltenkategorie (04.1; 04.2; 04.3) von Nutzen (07; 08; 09) in Spalten (03.1; 03.2; 03.3; 03.4; 03.5) jeder anderen Spaltenkategorie (04.1; 04.2; 04.3) in zumindest einem Nennwert unterscheiden.

2. Druckprodukt nach Anspruch 1, **dadurch gekennzeichnet, dass** sich Nutzen (07; 08; 09) in Spalten (03.1; 03.2; 03.3; 03.4; 03.5) einer jeweiligen Spaltenkategorie (04.1; 04.2; 04.3) von Nutzen (07; 08; 09) in Spalten (03.1; 03.2; 03.3; 03.4; 03.5) jeder anderen Spaltenkategorie (04.1; 04.2; 04.3) in zumindest einem Nennwert und in zumindest einem Sicherheitsmerkmal (11.1; 11.2; 11.3; 12.1; 12.2; 12.3; 16; 17; 18; 19, 26; 27; 28; 29, 31, 32, 33; 38; 39; 41; 42) unterscheiden.

3. Druckprodukt nach Anspruch 1 oder 2, **dadurch gekennzeichnet, dass** Nutzen (07; 08; 09) zumindest einer auf dem Druckprodukt (01) vertretenen Spaltenkategorie (04.1; 04.2; 04.3) zumindest ein erstes substratbezogenes Sicherheitsmerkmal (11.1; 11.2; 11.3; 12.1; 12.2; 12.3) aufweisen und dass Nutzen (07; 08; 09) zumindest einer anderen auf dem Druckprodukt (01) vertretenen Spaltenkategorie (04.1; 04.2; 04.3) entweder kein substratbezogenes Sicherheitsmerkmal (11.1; 11.2; 11.3; 12.1; 12.2; 12.3) aufweisen oder zumindest ein anders gestaltetes substratbezogenes Sicherheitsmerkmal (11.1; 11.2; 11.3; 12.1; 12.2; 12.3) aufweisen, das Nutzen (07; 08; 09) der ersten Spaltenkategorie (04.1; 04.2; 04.3) nicht aufweisen oder zumindest ein substratbezogenes Sicherheitsmerkmal (11.1; 11.2; 11.3; 12.1; 12.2; 12.3) an einer anderen Stelle aufweisen, als Nutzen (07; 08; 09) der ersten Spaltenkategorie (04.1; 04.2; 04.3).

4. Druckprodukt nach Anspruch 1 oder 2 oder 3, **dadurch gekennzeichnet, dass** Nutzen (07; 08; 09) zumindest einer ersten auf dem Druckprodukt (01) vertretenen Spaltenkategorie (04.1; 04.2; 04.3) zumindest ein erstes nachträgliches Sicherheitsmerkmal (16; 17; 18; 19, 26; 27; 28; 29, 31, 32, 33; 38; 39; 41; 42) aufweisen und dass Nutzen (07; 08; 09) zumindest einer anderen auf dem Druckprodukt (01) vertretenen Spaltenkategorie (04.1; 04.2; 04.3) zumindest ein anders gestaltetes nachträgliches Sicherheitsmerkmal (16; 17; 18; 19, 26; 27; 28; 29, 31, 32, 33; 38; 39; 41; 42) aufweisen, das Nutzen (07; 08; 09) der ersten Spaltenkategorie (04.1; 04.2; 04.3) nicht aufweisen oder zumindest ein nachträgliches Sicherheitsmerkmal (16; 17; 18; 19, 26; 27; 28; 29, 31, 32, 33; 38; 39; 41; 42) an einer anderen Stelle aufweisen, als Nutzen (07; 08; 09) der ersten Spaltenkategorie (04.1; 04.2; 04.3).

5. Druckprodukt nach Anspruch 1 oder 2 oder 3 oder 4, **dadurch gekennzeichnet, dass** zumindest eine durchgehend gedruckte Linie eines Bildelements und/oder zumindest eine durchgehend gedruckte Fläche eines Bildelements und/oder zumindest eine durchgehend gedruckte Guilloche teilweise auf einem Nutzen (07; 08; 09) einer ersten Spaltenkategorie (04.1; 04.2; 04.3) liegt und teilweise auf einem Nutzen (07; 08; 09) einer davon verschiedenen Spaltenkategorie (04.1; 04.2; 04.3) liegt.

6. Verfahren zum Erzeugen zumindest eines Druckprodukts (01), wobei in zumindest einen Druckvorgang zumindest ein Substrat (02) mittels zumindest einer Druckeinrichtung bedruckt wird und wobei auf dem zumindest einen Substrat (02) zumindest zwei Spalten (03.1; 03.2; 03.3; 03.4; 03.5) von Nutzen (07; 08; 09) erzeugt werden und zumindest zwei dieser Spalten (03.1; 03.2; 03.3; 03.4; 03.5) unterschiedlichen Spaltenkategorien (04.1; 04.2; 04.3) zugeordnet sind und wobei in jeder dieser Spalten (03.1; 03.2; 03.3; 03.4; 03.5) jeweils mehrere Nutzen (07; 08; 09) erzeugt werden und sämtliche Nutzen (07; 08; 09) einer jeweiligen Spalte (03.1; 03.2; 03.3; 03.4; 03.5) untereinander gleich ausgestaltet sind und wobei jeder Nutzen (07; 08; 09) als eine jeweilige Vorstufe eines Wertpapiers ausgebildet ist und wobei Nutzen (07; 08; 09) in Spalten (03.1; 03.2; 03.3; 03.4; 03.5) einer jeweiligen Spaltenkategorie (04.1; 04.2; 04.3) mit zumindest einem anderen Nennwert erzeugt werden, als Nutzen (07; 08; 09) in Spalten (03.1; 03.2; 03.3; 03.4; 03.5) jeder anderen Spaltenkategorie (04.1; 04.2; 04.3).

7. Verfahren nach Anspruch 6, **dadurch gekennzeichnet, dass** Nutzen (07; 08; 09) in Spalten (03.1; 03.2; 03.3; 03.4; 03.5) einer jeweiligen Spaltenkategorie (04.1; 04.2; 04.3) mit zumindest einem anderen Nennwert und zumindest einem anderen Sicherheitsmerkmal (11.1; 11.2; 11.3; 12.1; 12.2; 12.3; 16; 17; 18; 19, 26; 27; 28; 29, 31, 32, 33; 38; 39; 41; 42) erzeugt werden, als Nutzen (07; 08; 09) in Spalten (03.1; 03.2; 03.3; 03.4; 03.5) jeder anderen Spaltenkategorie (04.1; 04.2; 04.3).

8. Verfahren nach Anspruch 6 oder 7, **dadurch gekennzeichnet, dass** als das zumindest eine Substrat (02) zumindest ein Substrat (02) verwendet wird, das vor dem zumindest einen Druckvorgang für zumindest eine einer ersten Spaltenkategorie (04.1; 04.2; 04.3) zugeordnete Spalte (03.1; 03.2; 03.3; 03.4; 03.5) zumindest ein substratbezogenes Sicherheitsmerkmal (11.1; 11.2; 11.3; 12.1; 12.2; 12.3) je Nutzen (07; 08; 09) aufweist, und das vor dem zumindest einen Druckvorgang für zumindest eine einer anderen Spaltenkategorie (04.1; 04.2; 04.3) zugeordnete Spalte (03.1; 03.2; 03.3; 03.4; 03.5) kein substratbezogenes Sicherheitsmerkmal (11.1; 11.2; 11.3; 12.1; 12.2; 12.3) aufweist oder zumindest ein anders gestaltetes substratbezogenes Sicherheitsmerkmal (11.1; 11.2; 11.3; 12.1; 12.2; 12.3) je Nutzen (07; 08; 09) aufweist, das es für Spalten (03.1; 03.2; 03.3; 03.4; 03.5) der ersten Spaltenkategorie (04.1; 04.2; 04.3) nicht aufweist oder zumindest ein substratbezogenes Sicherheitsmerkmal (11.1; 11.2; 11.3; 12.1; 12.2; 12.3) an einer anderen Stelle aufweist, als für Nutzen (07; 08; 09) der ersten Spaltenkategorie (04.1; 04.2; 04.3).

9. Verfahren nach Anspruch 6 oder 7 oder 8, **dadurch gekennzeichnet, dass** jeder Nutzen (07; 08; 09) in jeder einer ersten Spaltenkategorie (04.1; 04.2; 04.3) zugeordneten Spalte (03.1; 03.2; 03.3; 03.4; 03.5) mit jeweils zumindest einem ersten nachträglichen Sicherheitsmerkmal (16; 17; 18; 19, 26; 27; 28; 29, 31, 32, 33; 38; 39; 41; 42) versehen wird und dass jeder Nutzen (07; 08; 09) in zumindest einer einer anderen Spaltenkategorie (04.1; 04.2; 04.3) zugordneten Spalte (03.1; 03.2; 03.3; 03.4; 03.5) jeweils mit zumindest einem anders als das erste nachträgliche Sicherheitsmerkmal (16; 17; 18; 19, 26; 27; 28; 29, 31, 32, 33; 38; 39; 41; 42) gestalteten nachträglichen Sicherheitsmerkmal (16; 17; 18; 19, 26; 27; 28; 29, 31, 32, 33; 38; 39; 41; 42) versehen wird oder jeweils an zumindest einer anderen Stelle mit zumindest einem nachträglichen Sicherheitsmerkmal (16; 17; 18; 19, 26; 27; 28; 29, 31, 32, 33; 38; 39; 41; 42) versehen wird, als die jeweilige Stelle, an der die jeweiligen Nutzen (07; 08; 09) der ersten Spaltenkategorie (04.1; 04.2; 04.3) mit dem zumindest einen ersten nachträglichen Sicherheitsmerkmal (16; 17; 18; 19, 26; 27; 28; 29, 31, 32, 33; 38; 39; 41; 42) versehen werden.

10. Verfahren nach Anspruch 6 oder 7 oder 8 oder 9, **dadurch gekennzeichnet, dass** zumindest ein Bildelement derart auf das Substrat (02) gedruckt wird, dass zumindest eine durchgehend gedruckte Linie dieses Bildelements und/oder zumindest eine durchgehend gedruckte Fläche dieses Bildelements und/oder zumindest eine durchgehend gedruckte Guilloche teilweise auf einem Nutzen (07; 08; 09) einer ersten Spaltenkategorie (04.1; 04.2; 04.3) liegt und teilweise auf einem Nutzen (07; 08; 09) einer davon verschiedenen Spaltenkategorie (04.1; 04.2; 04.3) liegt.

11. Verfahren nach Anspruch 6 oder 7 oder 8 oder 9 oder 10, **dadurch gekennzeichnet, dass** in zumindest einem Offsetdruckwerk und/oder Flachdruckwerk und/oder Letterset-Druckwerk zumindest ein Formzylinder an auf eine Querrichtung (A) bezogen unterschiedlichen Stellen mit Druckfarben unterschiedlicher Farben eingefärbt wird und Druckbilder zumindest einer dieser Druckfarben in Bereichen zweier unterschiedlicher Spaltenkategorien (04.1; 04.2; 04.3) auf das Substrat (02) übertragen werden.

12. Formzylinder, wobei auf einer Mantelfläche des Formzylinders zumindest eine Druckform angeordnet ist und wobei durch die zumindest eine Druckform ein gesamtes mittels des Formzylinders zu übertragendes Drucksujet festgelegt ist und wobei das Drucksujet zumindest zwei in einer Querrichtung (A) nebeneinander angeordnete Spalten aufweist, die jeweils mehrere in einer Umfangsrichtung hintereinander angeordnete Einzelsujets für Nutzen aufweisen und wobei jedes Einzelsujet einem Wertpapier zugeordnet ist, **dadurch gekennzeichnet, dass** jede der Spalten einer von mehreren Spaltenkategorien zugeordnet ist und dass das Drucksujet zumindest zwei Spalten aufweist, die unterschiedlichen Spaltenkategorien zugeordnet sind und dass sich Einzelsujets in Spalten einer jeweiligen Spaltenkategorie von Einzelsujets in Spalten jeder anderen Spaltenkategorie unterscheiden, insbesondere in zumindest einem Nennwert des Einzelsujets und/oder in zumindest einem zu druckenden Sicherheitsmerkmal unterscheiden.

13. Formzylinder nach Anspruch 12, **dadurch gekennzeichnet, dass** der Formzylinder ein Tiefdruckformzylinder und/oder ein Offsetformzylinder und/oder ein Letterset-Formzylinder und/oder ein Flachdruckformzylinder und/oder ein Siebdruckformzylinder ist.

14. Druckmaschine, insbesondere zum Erzeugen eines Druckprodukts (01) gemäß Anspruch 1 oder 2 oder 3 oder 4 oder 5 und/oder insbesondere zum Durchführen eines Verfahrens gemäß Anspruch 6 oder 7 oder 8 oder 9 oder 10 oder 11, wobei die Druckmaschine zumindest einen Formzylinder gemäß Anspruch 12 oder 13 aufweist.

15. Druckmaschine nach Anspruch 14, **dadurch gekennzeichnet, dass** der Formzylinder mit zumindest einem Farbwerk zusammenwirkend angeordnet ist und dass das zumindest eine Farbwerk zumindest zwei Vorratskammern aufweist, die bezüglich der Querrichtung (A) nebeneinander angeordnet sind und unterschiedliche Druckfarben enthalten.

## Claims

1. Printed product (01), wherein a substrate (02) of the printed product (01) is printed with a plurality of columns (03.1; 03.2; 03.3; 03.4; 03.5) of repeats (07; 08; 09), in which in each case a plurality of repeats (07; 08; 09) are arranged, and wherein each repeat (07; 08; 09) is designed as a respective precursor of a security paper, and wherein all the repeats (07; 08; 09) of a respective column (03.1; 03.2; 03.3; 03.4; 03.5) are identical to one another, and wherein each of the columns (03.1; 03.2; 03.3; 03.4; 03.5) is assigned to one of a plurality of column categories (04.1; 04.2; 04.3), and wherein the printed product (01) has at least two columns (03.1; 03.2; 03.3; 03.4; 03.5) which are assigned to different column categories (04.1; 04.2; 04.3), wherein repeats (07; 08; 09) in columns (03.1; 03.2; 03.3; 03.4; 03.5) of one respective column category (04.1; 04.2; 04.3) differ in at least one nominal value from repeats (07; 08; 09) in columns (03.1; 03.2; 03.3; 03.4; 03.5) of every other column category (04.1; 04.2; 04.3).

2. Printed product according to claim 1, **characterized in that** repeats (07; 08; 09) in columns (03.1; 03.2; 03.3; 03.4; 03.5) of one respective column category (04.1; 04.2; 04.3) differ in at least one nominal value and in at least one security feature (11.1; 11.2; 11.3; 12.1; 12.2; 12.3; 16; 17; 18; 19, 26; 27; 28; 29, 31, 32, 33; 38; 39; 41; 42) from repeats (07; 08; 09) in columns (03.1; 03.2; 03.3; 03.4; 03.5) of every other column category (04.1; 04.2; 04.3).

3. Printed product according to claim 1 or 2, **characterized in that** repeats (07; 08; 09) of at least one column category (04.1; 04.2; 04.3) represented on the printed product (01) have at least one first substrate-related security feature (11.1; 11.2; 11.3; 12.1; 12.2; 12.3), and **in that** repeats (07; 08; 09) of at least one other column category (04.1; 04.2; 04.3) represented on the printed product (01) either have no substrate-related security feature (11.1; 11.2; 11.3; 12.1; 12.2; 12.3), or have at least one differently configured substrate-related security feature (11.1; 11.2; 11.3; 12.1; 12.2; 12.3) that repeats (07; 08; 09) of the first column category (04.1; 04.2; 04.3) do not have, or have at least one substrate-related security feature (11.1; 11.2; 11.3; 12.1; 12.2; 12.3) at a different location than repeats (07; 08; 09) of the first column category (04.1; 04.2; 04.3).

4. Printed product according to claim 1 or 2 or 3, **characterized in that** repeats (07; 08; 09) of at least one first column category (04.1; 04.2; 04.3) represented on the printed product (01) have at least one first subsequent security feature (16; 17; 18; 19, 26; 27; 28; 29, 31, 32, 33; 38; 39; 41; 42), and **in that** repeats (07; 08; 09) of at least one other column category (04.1; 04.2; 04.3) represented on the printed product (01) have at least one differently configured subsequent security feature (16; 17; 18; 19, 26; 27; 28; 29, 31, 32, 33; 38; 39; 41; 42) that repeats (07; 08; 09) of the first column category (04.1; 04.2; 04.3) do not have, or have at least one subsequent security feature (16; 17; 18; 19, 26; 27; 28; 29, 31, 32, 33; 38; 39; 41; 42) at a different location than repeats (07; 08; 09) of the first column category (04.1; 04.2; 04.3).

5. Printed product according to claim 1 or 2 or 3 or 4, **characterized in that** at least one continuously printed line of an image element and/or at least one continuously printed area of an image element and/or at least one continuously printed guilloche lies partially on a repeat (07; 08; 09) of a first column category (04.1; 04.2; 04.3) and partially on a repeat (07; 08; 09) of a different column category (04.1; 04.2; 04.3).

6. Method for producing at least one printed product (01), wherein at least one substrate (02) is printed by means of at least one printing device in at least one printing process, and wherein at least two columns (03.1; 03.2; 03.3; 03.4; 03.5) of repeats (07; 08; 09) are produced on the at least one substrate (02) and at least two of these columns (03.1; 03.2; 03.3; 03.4; 03.5) are assigned to different column categories (04.1; 04.2; 04.3), and wherein in each case a plurality of repeats (07; 08; 09) are produced in each of these columns (03.1; 03.2; 03.3; 03.4; 03.5) and all the repeats (07; 08; 09) of a respective column (03.1; 03.2; 03.3; 03.4; 03.5) are identical to one another, and wherein each repeat (07; 08; 09) is designed as a respective precursor of a security paper, and wherein repeats (07; 08; 09) in columns (03.1; 03.2; 03.3; 03.4; 03.5) of one respective column category (04.1; 04.2; 04.3) are produced with at least one different nominal value than repeats (07; 08; 09) in columns (03.1; 03.2; 03.3; 03.4; 03.5) of every other column category (04.1; 04.2; 04.3).

7. Method according to claim 6, **characterized in that** repeats (07; 08; 09) in columns (03.1; 03.2; 03.3; 03.4; 03.5) of one respective column category (04.1; 04.2; 04.3) are produced with at least one different nominal value and at least one different security feature (11.1; 11.2; 11.3; 12.1; 12.2; 12.3; 16; 17; 18; 19, 26; 27; 28; 29, 31, 32, 33; 38; 39; 41; 42) than repeats (07; 08; 09) in columns (03.1; 03.2; 03.3; 03.4; 03.5) of every other column category (04.1; 04.2; 04.3).

8. Method according to claim 6 or 7, **characterized in that**, as the at least one substrate (02), use is made of at least one substrate (02) which, prior to the at least one printing process, for at least one column (03.1; 03.2; 03.3; 03.4; 03.5) assigned to a first column category (04.1; 04.2; 04.3), has at least one substrate-related security feature (11.1; 11.2; 11.3; 12.1; 12.2; 12.3) per repeat (07; 08; 09), and which, prior to the at least one printing process, for at least one column (03.1; 03.2; 03.3; 03.4; 03.5) assigned to a different column category (04.1; 04.2; 04.3), has no substrate-related security feature (11.1; 11.2; 11.3; 12.1; 12.2; 12.3), or has at least one differently configured substrate-related security feature (11.1; 11.2; 11.3; 12.1; 12.2; 12.3) per repeat (07; 08; 09) that it does not have for columns (03.1; 03.2; 03.3; 03.4; 03.5) of the first column category (04.1; 04.2; 04.3), or has at least one substrate-related security feature (11.1; 11.2; 11.3; 12.1; 12.2; 12.3) at a different location than for repeats (07; 08; 09) of the first column category (04.1; 04.2; 04.3).

9. Method according to claim 6 or 7 or 8, **characterized in that** each repeat (07; 08; 09) in each column (03.1; 03.2; 03.3; 03.4; 03.5) assigned to a first column category (04.1; 04.2; 04.3) is provided with in each case at least one first subsequent security feature (16; 17; 18; 19, 26; 27; 28; 29, 31, 32, 33; 38; 39; 41; 42), and **in that** each repeat (07; 08; 09) in at least one column (03.1; 03.2; 03.3; 03.4; 03.5) assigned to a different column category (04.1; 04.2; 04.3) is provided with in each case at least one subsequent security feature (16; 17; 18; 19, 26; 27; 28; 29, 31, 32, 33; 38; 39; 41; 42) configured differently than the first subsequent security feature (16; 17; 18; 19, 26; 27; 28; 29, 31, 32, 33; 38; 39; 41; 42), or in each case is provided with at least one subsequent security feature (16; 17; 18; 19, 26; 27; 28; 29, 31, 32, 33; 38; 39; 41; 42) at at least one different location than the respective location at which the respective repeats (07; 08; 09) of the first column category (04.1; 04.2; 04.3) are provided with the at least one first subsequent security feature (16; 17; 18; 19, 26; 27; 28; 29, 31, 32, 33; 38; 39; 41; 42) .

10. Method according to claim 6 or 7 or 8 or 9, **characterized in that** at least one image element is printed on the substrate (02) in such a way that at least one continuously printed line of this image element and/or at least one continuously printed area of this image element and/or at least one continuously printed guilloche lies partially on a repeat (07; 08; 09) of a first column category (04.1; 04.2; 04.3) and partially on a repeat (07; 08; 09) of a different column category (04.1; 04.2; 04.3).

11. Method according to claim 6 or 7 or 8 or 9 or 10, **characterized in that**, in at least one offset printing unit and/or flat printing unit and/or letterset printing unit, at least one form cylinder is inked with printing inks of different colours at different locations with respect to a transverse direction (A), and printed images of at least one of these printing inks are transferred to the substrate (02) in regions of two different column categories (04.1; 04.2; 04.3).

12. Form cylinder, wherein at least one printing form is arranged on a lateral surface of the form cylinder, and wherein an entire print motif to be transferred by means of the form cylinder is defined by the at least one printing form, and wherein the print motif has at least two columns arranged next to one another in a transverse direction (A), each column having a plurality of individual motifs arranged one behind the other in a circumferential direction for repeats, and wherein each individual motif is assigned to a security paper, **characterized in that** each of the columns is assigned to one of a plurality of column categories, and **in that** the print motif has at least two columns which are assigned to different column categories, and **in that** individual motifs in columns of one respective column category differ from individual motifs in columns of every other column category, in particular differ in at least one nominal value of the individual motif and/or in at least one security feature to be printed.

13. Form cylinder according to claim 12, **characterized in that** the form cylinder is an intaglio printing form cylinder and/or an offset form cylinder and/or a letterset form cylinder and/or a flat printing form cylinder and/or a screen printing form cylinder.

14. Printing machine, in particular for producing a printed product (01) according to claim 1 or 2 or 3 or 4 or 5 and/or in particular for carrying out a method according to claim 6 or 7 or 8 or 9 or 10 or 11, the printing machine having at least one form cylinder according to claim 12 or 13.

15. Printing machine according to claim 14, **characterized in that** the form cylinder is arranged such as to cooperate with at least one inking unit, and **in that** the at least one inking unit has at least two storage chambers which are arranged next to one another with respect to the transverse direction (A) and contain different printing inks.

## Revendications

1. Produit imprimé (01), dans lequel un substrat (02) du produit imprimé (01) est imprimé avec plusieurs colonnes (03.1 ; 03.2 ; 03.3 ; 03.4 ; 03.5) de copies (07 ; 08 ; 09), dans lesquelles respectivement plusieurs copies (07 ; 08 ; 09) sont disposées et dans lequel chaque copie (07 ; 08 ; 09) est réalisé sous la forme d'un stade antérieur respectif d'un titre et dans lequel toutes les copies (07 ; 08 ; 09) d'une colonne (03.1 ; 03.2 ; 03.3 ; 03.4 ; 03.5) respective sont conçues de manière identique les unes aux autres et dans lequel chacune des colonnes (03.1 ; 03.2 ; 03.3 ; 03.4 ; 03.5) est associée à une de plusieurs catégories de colonne (04.1 ; 04.2 ; 04.3) et dans lequel le produit imprimé (01) présente au moins deux colonnes (03.1 ; 03.2 ; 03.3 ; 03.4 ; 03.5), qui sont associées à différentes catégories de colonne (04.1 ; 04.2 ; 04.3), dans lequel les copies (07 ; 08 ; 09) dans les colonnes (03.1 ; 03.2 ; 03.3 ; 03.4 ; 03.5) d'une catégorie de colonne (04.1 ; 04.2 ; 04.3) respective se différencient de copies (07 ; 08 ; 09) dans les colonnes (03.1 ; 03.2 ; 03.3 ; 03.4 ; 03.5) de chaque autre catégorie de colonne (04.1 ; 04.2 ; 04.3) par au moins une valeur nominale.

2. Produit imprimé selon la revendication 1, **caractérisé en ce que** les copies (07 ; 08 ; 09) dans les colonnes (03.1 ; 03.2 ; 03.3 ; 03.4 ; 03.5) d'une catégorie de colonne (04.1 ; 04.2 ; 04.3) respective se différencient de copies (07 ; 08 ; 09) dans les colonnes (03.1 ; 03.2 ; 03.3 ; 03.4 ; 03.5) de chaque autre catégorie de colonne (04.1 ; 04.2 ; 04.3) par au moins une valeur nominale et par au moins une caractéristique de sécurité (11.1 ; 11.2 ; 11.3 ; 12.1 ; 12.2 ; 12.3 ; 16 ; 17 ; 18 ; 19, 26 ; 27 ; 28 ; 29, 31, 32, 33 ; 38 ; 39 ; 41 ; 42).

3. Produit imprimé selon la revendication 1 ou 2, **caractérisé en ce que** les copies (07 ; 08 ; 09) d'au moins une catégorie de colonne (04.1 ; 04.2 ; 04.3) représentée sur le produit imprimé (01) présentent au moins une première caractéristique de sécurité (11.1 ; 11.2 ; 11.3 ; 12.1 ; 12.2 ; 12.3) relative au substrat et que des copies (07 ; 08 ; 09) d'au moins une autre catégorie de colonne (04.1 ; 04.2 ; 04.3) représentée sur le produit imprimé (01) ne présentent soit aucune caractéristique de sécurité (11.1 ; 11.2 ; 11.3 ; 12.1 ; 12.2 ; 12.3) relative au substrat soit présentent au moins une caractéristique de sécurité (11.1 ; 11.2 ; 11.3 ; 12.1 ; 12.2 ; 12.3) relative au substrat conçue autrement, que les copies (07 ; 08 ; 09) de la première catégorie de colonne (04.1 ; 04.2 ; 04.3) ne présentent pas ou présentent au moins une caractéristique de sécurité (11.1 ; 11.2 ; 11.3 ; 12.1 ; 12.2 ; 12.3) relative au substrat à un autre emplacement que les copies (07 ; 08 ; 09) de la première catégorie de colonne (04.1 ; 04.2 ; 04.3) .

4. Produit imprimé selon la revendication 1 ou 2 ou 3, **caractérisé en ce que** les copies (07 ; 08 ; 09) d'au moins une première catégorie de colonne (04.1 ; 04.2 ; 04.3) présentée sur le produit imprimé (01) présentent au moins une première caractéristique de sécurité (16 ; 17 ; 18 ; 19, 26 ; 27 ; 28 ; 29, 31, 32, 33 ; 38 ; 39 ; 41 ; 42) additionnelle et que les copies (07 ; 08 ; 09) au moins d'une autre catégorie de colonne (04.1 ; 04.2 ; 04.3) représentée sur le produit imprimé (01) présentent au moins une caractéristique de sécurité (16 ; 17 ; 18 ; 19, 26 ; 27 ; 28 ; 29, 31, 32, 33 ; 38 ; 39 ; 41 ; 42) additionnelle conçue autrement, que les copies (07 ; 08 ; 09) de la première catégorie de colonne (04.1 ; 04.2 ; 04.3) ne présentent pas ou présentent au moins une caractéristique de sécurité (16 ; 17 ; 18 ; 19, 26 ; 27 ; 28 ; 29, 31, 32, 33 ; 38 ; 39 ; 41 ; 42) additionnelle à un autre emplacement que les copies (07 ; 08 ; 09) de la première catégorie de colonne (04.1 ; 04.2 ; 04.3).

5. Produit imprimé selon la revendication 1 ou 2 ou 3 ou 4, **caractérisé en ce qu'**au moins une ligne imprimée en continu d'un élément d'image et/ou au moins une surface imprimée en continu d'un élément d'image et/ou au moins un guillochis imprimé en continu se situe en partie sur une copie (07 ; 08 ; 09) d'une première catégorie de colonne (04.1 ; 04.2 ; 04.3) et se situe en partie sur une copie (07 ; 08 ; 09) d'une catégorie de colonne (04.1 ; 04.2 ; 04.3) différente de celle -ci.

6. Procédé pour produire au moins un produit imprimé (01), dans lequel dans au moins un processus d'impression au moins un substrat (02) est imprimé au moyen d'au moins un dispositif d'impression et dans lequel au moins deux colonnes (03.1 ; 03.2 ; 03.3 ; 03.4 ; 03.5) de copies (07 ; 08 ; 09) sont produites sur le au moins un substrat (02) et au moins deux de ces colonnes (03.1 ; 03.2 ; 03.3 ; 03.4 ; 03.5) sont associées à différentes catégories de colonne (04.1 ; 04.2 ; 04.3) et dans lequel respectivement plusieurs copies (07 ; 08 ; 09) sont produites dans chacune de ces colonnes (03.1 ; 03.2 ; 03.3 ; 03.4 ; 03.5) et toutes les copies (07 ; 08 ; 09) d'une colonne (03.1 ; 03.2 ; 03.3 ; 03.4 ; 03.5) respective sont conçues de manière identique les unes aux autres et dans lequel chaque copie (07 ; 08 ; 09) est réalisée sous la forme d'un stade antérieur respectif d'un titre et dans lequel les copies (07 ; 08 ; 09) dans les colonnes (03.1 ; 03.2 ; 03.3 ; 03.4 ; 03.5) d'une catégorie de colonne (04.1 ; 04.2 ; 04.3) respective sont produites avec au moins une autre valeur nominale que les copies (07 ; 08 ; 09) dans les colonnes (03.1 ; 03.2 ; 03.3 ; 03.4 ; 03.5) de chaque autre catégorie de colonne (04.1 ; 04.2 ; 04.3).

7. Procédé selon la revendication 6, **caractérisé en ce que** les copies (07 ; 08 ; 09) dans les colonnes (03.1 ; 03.2 ; 03.3 ; 03.4 ; 03.5) d'une catégorie de colonne (04.1 ; 04.2 ; 04.3) respective sont produites avec au moins une autre valeur nominale et au moins une autre caractéristique de sécurité (11.1 ; 11.2 ; 11.3 ; 12.1 ; 12.2 ; 12.3 ; 16 ; 17 ; 18 ; 19, 26 ; 27 ; 28 ; 29, 31, 32, 33 ; 38 ; 39 ; 41 ; 42) que les copies (07 ; 08 ; 09) dans les colonnes (03.1 ; 03.2 ; 03.3 ; 03.4 ; 03.5) de chaque autre catégorie de colonne (04.1 ; 04.2 ; 04.3).

8. Procédé selon la revendication 6 ou 7, **caractérisé en ce qu'**au moins un substrat (02) est utilisé en tant que le au moins un substrat (02), qui présente avant le au moins un processus d'impression pour au moins une colonne (03.1 ; 03.2 ; 03.3 ; 03.4 ; 03.5) associée à une première catégorie de colonne (04.1 ; 04.2 ; 04.3) au moins une caractéristique de sécurité (11.1 ; 11.2 ; 11.3 ; 12.1 ; 12.2 ; 12.3) relative au substrat conçue autrement par copie (07 ; 08 ; 09), et qui ne présente avant le au moins un processus d'impression pour au moins une colonne (03.1 ; 03.2 ; 03.3 ; 03.4 ; 03.5) associée à une autre catégorie de colonne (04.1 ; 04.2 ; 04.3) aucune caractéristique de sécurité (11.1 ; 11.2 ; 11.3 ; 12.1 ; 12.2 ; 12.3) relative au substrat ou présente au moins une caractéristique de sécurité (11.1 ; 11.2 ; 11.3 ; 12.1 ; 12.2 ; 12.3) relative au substrat par copie (07 ; 08 ; 09), qu'elle ne présente pas pour les colonnes (03.1 ; 03.2 ; 03.3 ; 03.4 ; 03.5) de la première catégorie de colonne (04.1 ; 04.2 ; 04.3) ou présente au moins une caractéristique de sécurité (11.1 ; 11.2 ; 11.3 ; 12.1 ; 12.2 ; 12.3) relative au substrat à un autre emplacement que pour les copies (07 ; 08 ; 09) de la première catégorie de colonne (04.1 ; 04.2 ; 04.3).

9. Procédé selon la revendication 6 ou 7 ou 8, **caractérisé en ce que** chaque copie (07 ; 08 ; 09) dans chaque colonne (03.1 ; 03.2 ; 03.3 ; 03.4 ; 03.5) associée à une première catégorie de colonne (04.1 ; 04.2 ; 04.3) est pourvue de respectivement au moins une première caractéristique de sécurité (16 ; 17 ; 18 ; 19, 26 ; 27 ; 28 ; 29, 31, 32, 33 ; 38 ; 39 ; 41 ; 42) additionnelle et que chaque copie (07 ; 08 ; 09) dans au moins une colonne (03.1 ; 03.2 ; 03.3 ; 03.4 ; 03.5) associée à une autre catégorie de colonne (04.1 ; 04.2 ; 04.3) est pourvue respectivement d'au moins une caractéristique de sécurité (16 ; 17 ; 18 ; 19, 26 ; 27 ; 28 ; 29, 31, 32, 33 ; 38 ; 39 ; 41 ; 42) additionnelle conçue autrement que la première caractéristique de sécurité (16 ; 17 ; 18 ; 19, 26 ; 27 ; 28 ; 29, 31, 32, 33 ; 38 ; 39 ; 41 ; 42) additionnelle ou est pourvue d'au moins une caractéristique de sécurité (16 ; 17 ; 18 ; 19, 26 ; 27 ; 28 ; 29, 31, 32, 33 ; 38 ; 39 ; 41 ; 42) additionnelle respectivement à au moins un autre emplacement que l'emplacement respectif auquel les copies (07 ; 08 ; 09) respectives de la première catégorie de colonne (04.1 ; 04.2 ; 04.3) sont pourvues de la au moins une première caractéristique de sécurité (16 ; 17 ; 18 ; 19, 26 ; 27 ; 28 ; 29, 31, 32, 33 ; 38 ; 39 ; 41 ; 42) additionnelle.

10. Procédé selon la revendication 6 ou 7 ou 8 ou 9, **caractérisé en ce qu'**au moins un élément d'image est imprimé sur le substrat (02), de telle sorte qu'au moins une ligne imprimée en continu de cet élément d'image et/ou au moins une surface imprimée en continu de cet élément d'image et/ou au moins un guillochis imprimé en continu se situe en partie sur une copie (07 ; 08 ; 09) d'une première catégorie de colonne (04.1 ; 04.2 ; 04.3) et se situe en partie sur une copie (07 ; 08 ; 09) d'une catégorie de colonne (04.1 ; 04.2 ; 04.3) différente de celle -ci.

11. Procédé selon la revendication 6 ou 7 ou 8 ou 9 ou 10, **caractérisé en ce que** dans au moins un groupe d'impression offset et/ou groupe d'impression à plat et/ou groupe d'impression offset sec au moins un cylindre porte -plaque est encré à différents emplacements par rapport à une direction transversale (A) avec des encres d'impression de différentes couleurs et les images imprimées d'au moins une de ces encres d'impression dans les zones de deux catégories de colonne (04.1 ; 04.2 ; 04.3) différentes sont transférées sur le substrat (02).

12. Cylindre porte -plaque, dans lequel au moins une plaque d'impression est disposée sur une surface d'enveloppe du cylindre porte -plaque et dans lequel tout un sujet imprimé à transférer au moyen du cylindre porte -plaque est fixé par la au moins une plaque d'impression et dans lequel le sujet imprimé présente au moins deux colonnes disposées l'une à côté de l'autre dans une direction transversale (A), qui présentent respectivement plusieurs sujets individuels disposés les uns derrière les autres dans une direction périphérique pour des copies et dans lequel chaque sujet individuel est associé à un titre, **caractérisé en ce que** chacune des colonnes est associée à une de plusieurs catégories de colonne et que le sujet imprimé présente au moins deux colonnes, qui sont associées à différentes catégories de colonne et que les sujets individuels dans les colonnes d'une catégorie de colonne respective se différencient de sujets individuels dans les colonnes de chaque autre catégorie de colonne, en particulier par au moins une valeur nominale du sujet individuel et/ou par au moins une caractéristique de sécurité à imprimer.

13. Cylindre porte -plaque selon la revendication 12, **caractérisé en ce que** le cylindre porte -plaque est un cylindre gravé et/ou un cylindre porte -plaque d'offset et/ou un cylindre porte -plaque d'offset sec et/ou un cylindre porte -plaque d'impression à plat et/ou un cylindre porte -plaque de sérigraphie.

14. Machine à imprimer, en particulier pour produire un produit imprimé (01) selon la revendication 1 ou 2 ou 3 ou 4 ou 5 et/ou en particulier pour la mise en œuvre d'un procédé selon la revendication 6 ou 7 ou 8 ou 9 ou 10 ou 11, dans laquelle la machine à imprimer présente au moins un cylindre porte -plaque selon la revendication 12 ou 13.

15. Machine à imprimer selon la revendication 14, **caractérisée en ce que** le cylindre porte -plaque est disposé de manière à coopérer avec au moins un dispositif d'encrage et que le au moins un dispositif d'encrage présente au moins deux chambres de stockage, qui sont disposées l'une à côté de l'autre par rapport à la direction transversale (A) et contiennent différentes encres d'impression.
